# EUROPÄISCHE PATENTSCHRIFT

(11) **EP 4 003 118 B1**
(45) Veröffentlichungstag und Bekanntmachung des Hinweises auf die Patenterteilung: **19.07.2023**
(21) Anmeldenummer: 19744685.9
(22) Anmeldetag: 24.07.2019
(51) Int. Cl.: A47L 9/00, A47L 9/04, A47L 5/30, A47L 11/40

(54) **BODENREINIGUNGSMASCHINE**
FLOOR CLEANING MACHINE
MACHINE DE NETTOYAGE DE SOLS

(43) Veröffentlichungstag der Anmeldung: 01.06.2022
(73) Patentinhaber: Alfred Kärcher SE & Co. KG, 71364 Winnenden (DE)
(72) Erfinder: LAYER, Steffen, 70329 Stuttgart (DE); SCHNEIDER, Dietmar, 73642 Welzheim (DE); GRABANT, Stefan, 73614 Schorndorf (DE); NONNENMANN, Frank, 73614 Schorndorf (DE); BURCHARD, Jochen, 73525 Schwäbisch Gmünd (DE)
(74) Vertreter: Hoeger, Stellrecht & Partner Patentanwälte mbB
(86) Internationale Anmeldenummer: PCT/EP2019/069888
(87) Internationale Veröffentlichungsnummer: WO 2021/013343

(56) Entgegenhaltungen:
- WO-A1-2018/001754
- US-A- 2 474 448
- US-A- 5 974 625
- US-A1- 2009 064 450

## Beschreibung

Die Erfindung betrifft eine Bodenreinigungsmaschine, umfassend einen Bodenkopf, mindestens eine Reinigungswalze, welche an dem Bodenkopf angeordnet ist, eine Tankeinrichtung, welche an dem Bodenkopf angeordnet ist, und eine bewegliche Standfußeinrichtung, welche an dem Bodenkopf angeordnet ist, wobei in einer Parkposition der Bodenreinigungsmaschine der Bodenkopf durch die Standfußeinrichtung derart an eine Unterlage abgestützt ist, dass die mindestens eine Reinigungswalze beabstandet zu der Unterlage ist.

In dem Prospekt BR 30/4 C der Alfred Kärcher Vertriebs-GmbH Reinigungssysteme vom Januar 2009 ist eine handgeführte Bodenreinigungsmaschine beschrieben, bei welcher eine Parkposition mit Entriegelung vorgesehen ist. Es ist eine Rolle zur Bürstenentlastung vorgesehen, welche automatisch ausfährt, wenn das Gerät geparkt wird. Es wird so die Bürstenwalze vor Druckstellen geschont.

Die US 2011/0219555 A1 offenbart einen Reinigungskopf.

Die WO 2018/001754 A1 offenbart ein Feuchtreinigungsgerät mit einer rotierbaren Reinigungswalze und einer an die Reinigungswalze verlagerbaren Abstreifeinrichtung.

Bodenreinigungsmaschine sind auch aus der WO 2015/086083 A1, der WO 2016/058956 A1, der WO 2016/058856 A1, der WO 2017/063663 A1, der WO 2016/058879 A1, der WO 2016/058901 A1, der WO 2016/58907 A1, der WO 2017/152970 A1, der WO 2017/152973 A1, der WO 2017/153450 A1, der WO 2019/029821 A1, der WO 2018/162092 A1, der WO 2018/162091 A1 bekannt.

Der Erfindung liegt die Aufgabe zugrunde, eine Bodenreinigungsmaschine der eingangs genannten Art bereitzustellen, welche bei kompaktem Aufbau optimierte Reinigungsergebnisse liefert.

Diese Aufgabe wird bei der eingangs genannten Bodenreinigungsmaschine erfindungsgemäß dadurch gelöst, dass die Tankeinrichtung mindestens eine durchgehende Ausnehmung aufweist, durch welche mindestens in der Parkposition ein Standfuß der Standfußeinrichtung durchgetaucht ist.

Durch die Standfußeinrichtung lässt es sich in der Parkposition erreichen, dass die Reinigungswalze bezüglich einer Unterlage abgehoben ist. Dadurch entstehen keine "Standplatten" an der Reinigungswalze. An der Reinigungswalze sich befindliche Reinigungsflüssigkeit kommt nicht in Kontakt mit der Unterlage und eine Beschädigung der Unterlage wird vermieden.

Ferner lässt sich eine bessere Trocknung der Reinigungswalze erreichen.

Dadurch, dass der mindestens eine Standfuß durch die Tankreinigung hindurchgeht, müssen aufgrund der Standfußeinrichtung keine Kompromisse bezüglich der äußeren Abmessungen des Bodenkopfs eingegangen werden. Es ist so beispielsweise möglich, eine randnahe Reinigung zu erreichen, indem die Reinigungswalze sich mindestens näherungsweise bis zu den Querseiten des Bodenkopfs erstreckt.

Es lässt sich ferner der Bodenkopf mit einer relativ geringen Höhe ausbilden, sodass sich eine gute Unterfahrbarkeit unter Hindernisse wie Möbel oder dergleichen ergibt.

Weiterhin lässt sich ein Betätigungsmechanismus für die Standfußeinrichtung auf einfache Weise an dem Bodenkopf anordnen, wobei sich der Bodenkopf kompakt realisieren lässt.

Die erfindungsgemäße Lösung lässt sich bei einer handgeführten Bodenreinigungsmaschine auf einfache Weise einsetzen.

Grundsätzlich ist auch möglich, dass die erfindungsgemäße Lösung beispielsweise bei einer selbstlenkenden und selbststeuernden Bodenreinigungsmaschine wie einem Reinigungsroboter (und insbesondere Wischroboter) eingesetzt wird.

Die mindestens eine durchgehende Ausnehmung geht dabei zwischen einer Oberseite der Tankeinrichtung und einer Unterseite durch. Sie stellt eine Verbindung zwischen der Oberseite und Unterseite her und dient zumindest zeitweise zur Aufnahme des mindestens einen Standfußes.

Die mindestens eine Ausnehmung kann tunnelartig ausgebildet sein und außer zur Oberseite und Unterseite hin zu allen anderen Seiten hin geschlossen sein. Sie kann beispielsweise auch als Ausschnitt ausgebildet sein, welcher zu einer Seite (Querseite) offen ist oder mehreren (Quer-)Seiten offen ist und beispielsweise an einer Ecke der Tankeinrichtung liegen kann.

Die Tankeinrichtung an dem Bodenkopf ist beispielsweise eine Schmutzfluid-Tankeinrichtung, eine Tankeinrichtung für Reinigungsflüssigkeit oder eine Tankeinrichtung mit mindestens einer Aufnahmekammer für Schmutzfluid und mindestens einer Aufnahmekammer für Reinigungsflüssigkeit.

Die Standfußeinrichtung ist insbesondere spiegelsymmetrisch zu einem Schwerpunkt der Bodenreinigungsmaschine angeordnet und ausgebildet. Es entsteht dadurch kein Kippmoment in der Parkposition.

Günstig ist es, wenn die Standfußeinrichtung mindestens einen ersten Standfuß und einen zu dem ersten Standfuß beabstandeten zweiten Standfuß mit mindestens einem der Folgenden aufweist:
- der erste Standfuß und der zweite Standfuß sind in einer Abstandsrichtung zueinander beabstandet, welche parallel zu einer Schwenkachse der Halteeinrichtung zu dem Bodenkopf ist;
- der erste Standfuß und der zweite Standfuß sind in einer Abstandsrichtung zueinander beabstandet, welche parallel zu einer Rotationsachse der mindestens einen Reinigungswalze ist;
- die Tankeinrichtung ist in einer Abnahmerichtung abnehmbar von dem Bodenkopf und der erste Standfuß und der zweite Standfuß sind in einer Abstandsrichtung beabstandet, welche quer zu der Abnahmerichtung ist.

Durch mindestens zwei beabstandete Standfüße ergibt sich ein sicherer Stand der Bodenreinigungsmaschine in der Parkposition. Es ergibt sich ein kompakter Aufbau des Bodenkopfs. Die Tankeinrichtung lässt sich auf einfache Weise zur Entleerung oder Reinigung abnehmen.

Ganz besonders vorteilhaft ist es, wenn an dem Bodenkopf oder der Tankeinrichtung ein Stützbereich des Bodenkopfs für eine Unterlage angeordnet oder gebildet ist, welcher beabstandet zu der mindestens einen Reinigungswalze ist, wobei insbesondere der Stützbereich an einem hinteren Ende des Bodenkopfs oder der Tankeinrichtung angeordnet ist, welches abgewandt zu der mindestens einen Reinigungswalze ist. Über diesen Stützbereich lässt sich der Bodenkopf und damit die Bodenreinigungsmaschine in der Parkposition abstützen. Durch die Standfußeinrichtung lässt sich die Reinigungswalze anheben, wobei eine Abstützung an dem Stützbereich erhalten bleibt. Der Stützbereich kann auch so ausgebildet sein, dass sich der Bodenkopf und damit die Bodenreinigungsmaschine im Reinigungsbetrieb über diesen an der Unterlage abstützt.

Es ist dann günstig, wenn der Stützbereich mindestens ein Gleitelement oder mindestens ein Rollenelement aufweist, um eine optimierte Abstützung bzw. Ausführbarkeit zu erreichen.

Es ist ferner günstig, wenn der mindestens eine Standfuß beabstandet zu dem Stützbereich ist und insbesondere bezogen auf eine Längsachse des Bodenkopfs zwischen der mindestens einen Reinigungswalze und dem Stützbereich angeordnet ist. Es lässt sich so über eine Abstützung an dem Stützbereich auf einfache Weise die mindestens eine Reinigungswalze von der Unterlage anheben, indem die Standfußeinrichtung entsprechend bewegt wird.

Bei einer Ausführungsform ist in einem Reinigungsbetrieb der Bodenkopf über den Stützbereich und die mindestens eine Reinigungswalze an einer Unterlage abgestützt. Es ergibt sich so ein optimiertes Reinigungsergebnis mit einer einfachen Betriebsweise.

Ferner ist es günstig, wenn in der Parkposition der Bodenkopf über den Stützbereich und den mindestens einen Standfuß an einer Unterlage abgestützt ist, wobei die mindestens eine Reinigungswalze von der Unterlage abgehoben ist. Dadurch ergibt sich ein optimierter Schutz der Unterlage und auch der mindestens einen Reinigungswalze.

Bei einer Ausführungsform ist die Bodenreinigungsmaschine handgeführt mit einer Halteeinrichtung zum Führen durch einen Bediener.

Es ergibt sich eine einfache Betriebsweise, wenn die Halteeinrichtung um eine Schwenkachse schwenkbar an den Bedienkopf angelenkt ist. Es lässt sich so insbesondere auf einfache Weise eine handgeführte Bodenreinigungsmaschine realisieren. Durch die Schwenkbarkeit der Halteeinrichtung kann eine Anpassung an eine Bedienergröße durchgeführt werden und es lassen sich beispielsweise Wischbewegungen durchführen bzw. Hindernisse unterfahren und dergleichen. Ferner kann die Schwenkbarkeit der Halteeinrichtung dazu verwendet werden, die Standfußeinrichtung in die Parkposition zu bringen bzw. aus dieser herauszubringen.

Bei einer Ausführungsform weist der Bodenkopf einen Halter auf, mit mindestens einem der Folgenden:
- an dem Halter ist die Tankeinrichtung gehalten und insbesondere abnehmbar gehalten;
- die mindestens eine Reinigungswalze ist an dem Halter gehalten;
- eine Antriebseinrichtung für die mindestens eine Reinigungswalze ist an dem Halter gehalten;
- eine Halteeinrichtung für einen Bediener ist schwenkbar an dem Halter gelagert;
- die Standfußeinrichtung ist beweglich und insbesondere schwenkbar an dem Halter gelagert;
- der Halter liegt in einer Höhenrichtung des Bodenkopfes zwischen einer Schwenkachse der Standfußeinrichtung und der Tankeinrichtung;
- der Halter ist oder umfasst eine Halteplatte.

Durch den entsprechenden Halter ergibt sich ein kompakter Aufbau des Bodenkopfs. Dieser lässt sich mit geringer Höhe und damit guter Unterfahrbarkeit realisieren. Die Anzahl der Bauteile lässt sich gering halten. Der Bodenkopf lässt sich mit relativ geringem Gewicht ausbilden. Es ergibt sich eine gute Bedienbarkeit.

Ganz besonders vorteilhaft ist es, wenn die Standfußeinrichtung schwenkbar an dem Bodenkopf gelagert ist. Dadurch ergibt sich ein konstruktiv einfacher und kompakter Aufbau des Bodenkopfs, wobei sich die Parkposition auf einfache Weise erreichen lässt und die Parkposition sich auf einfache Weise aufheben lässt.

Insbesondere ist es vorgesehen, dass bezogen auf eine Höhenrichtung des Bodenkopfs von einer Unterseite des Bodenkopfs weg, wobei in der Parkposition die Unterseite der Unterlage zugewandt ist, ein Teil der Standfußeinrichtung oberhalb der Tankeinrichtung angeordnet ist. Dadurch ergibt sich ein einfacher kompakter Aufbau. Es muss dann letztendlich nur der mindestens eine Standfuß die Tankeinrichtung über die entsprechende Ausnehmung "durchdringen".

Günstig ist es, wenn mindestens eines der Folgenden vorgesehen ist:
- eine Schwenkachse der Standfußeinrichtung ist parallel zu einer Schwenkachse einer Halteeinrichtung an dem Bodenkopf;
- die Schwenkachse der Standfußeinrichtung und die Schwenkachse der Halteeinrichtung sind parallel beabstandet zueinander;
- die Schwenkachse der Standfußeinrichtung ist parallel zu einer Rotationsachse der mindestens einen Reinigungswalze;
- die Schwenkachse der Standfußeinrichtung ist bezogen auf eine Längsachse des Bodenkopfs zwischen der Schwenkachse der Halteeinrichtung an einem hinteren Ende des Bodenkopfs positioniert;
- die Schwenkachse der Standfußeinrichtung liegt bezogen auf eine Höhenrichtung des Bodenkopfs von einer Unterseite des Bodenkopfs weg, wobei in der Parkposition die Unterseite der Unterlage zugewandt ist, niedriger als die Schwenkachse der Halteeinrichtung.

Es ergibt sich ein kompakter Aufbau des Bodenkopfes. Insbesondere seine Höhenabmessungen lassen sich gering halten. Die Standfußeinrichtung lässt sich auf optimierte Weise in den Bodenkopf integrieren. In der Parkposition ergibt sich ein sicherer Stand mit abgehobener mindestens einer Reinigungswalze.

Günstig ist es, wenn die Standfußeinrichtung einen Bügel aufweist, welcher schwenkbar an den Bodenkopf angelenkt ist, mit mindestens einem der Folgenden:
- an dem Bügel sitzen beabstandet mindestens ein erster Arm und ein zweiter Arm;
- an dem ersten Arm ist mindestens ein erster Standfuß angeordnet;
- an dem zweiten Arm ist mindestens ein zweiter Standfuß angeordnet;
- der erste Arm und/oder der zweite Arm weisen in eine Richtung zu der mindestens einen Reinigungswalze;
- der Bügel mit dem ersten Arm und dem zweiten Arm umgibt gabelförmig einen Bereich, an dem eine Antriebseinrichtung für die mindestens eine Reinigungswalze an dem Bodenkopf sitzt;
- der Bügel und insbesondere auch der erste Arm und der zweite Arm sind in einer Höhenrichtung des Bodenkopfs oberhalb der Tankeinrichtung positioniert.

Die Standfußeinrichtung lässt sich dadurch auf optimierte Weise in den Bodenkopf integrieren. Es lassen sich kompakte Abmessungen für den Bodenkopf realisieren. In der Parkposition ergibt sich ein sicherer Stand mit abgehobener mindestens einer Reinigungswalze. Die Änderungsmaßnahmen an der Tankeinrichtung aufgrund der Standfußeinrichtung lassen sich auf die dem mindestens einen Standfuß zugeordnete Ausnehmung beschränken.

Es ist ferner nur günstig, wenn an dem Bügel mindestens eine Lasche angeordnet ist, auf welche insbesondere über eine Halteeinrichtung für einen Bediener einwirkbar ist. Über die Lasche kann ein Drehmoment in die Standfußeinrichtung eingekoppelt werden, um diese insbesondere in die Parkposition zu bringen.

Günstig ist es, wenn mindestens eines der Folgenden vorgesehen ist:
- die mindestens eine Lasche ist zwischen dem ersten Arm und dem zweiten Arm angeordnet;
- die mindestens eine Lasche ist beabstandet zum ersten Arm und/oder dem zweiten Arm;
- die mindestens eine Lasche weist von dem Bügel weg in Richtung der mindestens einen Reinigungswalze;
- die mindestens eine Lasche ist symmetrisch zu Querseiten des Bodenkopfs angeordnet;
- die mindestens eine Lasche ist in einer Höhenrichtung des Bodenkopfs oberhalb einer Antriebseinrichtung für die mindestens eine Reinigungswalze angeordnet;
- die mindestens eine Lasche ist in einem Bereich eines Gelenks angeordnet, über welches eine Halteeinrichtung schwenkbar an dem Bodenkopf angeordnet ist;
- das Gelenk für die Halteeinrichtung umfasst einen ersten Gelenkfuß und einen zweiten Gelenkfuß, welche beabstandet zu dem ersten Gelenkfuß ist, wobei die mindestens eine Lasche zwischen dem ersten Gelenkfuß und dem zweiten Gelenkfuß positioniert ist.

Durch die Ausbildung und Anordnung der mindestens einen Lasche ergibt sich ein kompakter Aufbau des Bodenkopfs. Die Standfußeinrichtung lässt sich auf optimierte Weise in den Bodenkopf integrieren.

Bei einer Ausführungsform ist die Halteeinrichtung an mindestens einen Nocken gekoppelt, welcher in einem bestimmten Schwenkbereich der Halteeinrichtung zu dem Bodenkopf auf die mindestens eine Lasche einwirkt und über eine Schwenkbewegung der Halteeinrichtung eine Schwenkbewegung der Standfußeinrichtung bewirkt. Es lässt sich so auf einfache automatisierte Weise durch eine Schwenkbewegung der Halteeinrichtung zu dem Bodenkopf die Parkposition erreichen.

Es ist dann ferner günstig, wenn an der Halteeinrichtung mindestens eine Rippe sitzt, welche von dem mindestens ein Nocken getrennt ist, und in einem bestimmten Schwenkbereich der Halteeinrichtung zu dem Bodenkopf auf den mindestens einen Nocken einwirkt und eine Bewegung des mindestens einen Nocken zur Einwirkung auf die mindestens eine Lasche verursacht. Es lässt sich so eine Einwirkung der Halteeinrichtung nur in einem bestimmten Schwenkwinkelbereich in der Nähe eine Parkstellung der Halteeinrichtung zu dem Bodenkopf erreichen. Es muss so nicht für alle Schwenkwinkel der mindestens eine Nocken durch die Halteeinrichtung mitgenommen werden. Es ergibt sich so insbesondere ein kompakter Aufbau des Bodenkopfs an einem entsprechenden Gelenk der Halteeinrichtung.

Bei einer Ausführungsform ist die mindestens eine Rippe an einer Welle angeordnet, welche drehfest mit der Halteeinrichtung verbunden ist. Insbesondere ist die Halteeinrichtung über die Welle schwenkbar an dem Bodenkopf gelagert.

Es ist weiterhin günstig, wenn der mindestens eine Nocken drehbar zu der Halteeinrichtung ist und insbesondere drehbar an einer Welle der Halteeinrichtung angeordnet ist. Es lässt sich so außerhalb eines bestimmten Schwenkwinkelbereichs der Nocken so positionieren, dass er bezüglich der Standfußeinrichtung "lose" ist und keine nennenswerte Kraft ausübt. Erst wenn eine bestimmte Position der Halteeinrichtung zu dem Bodenkopf erreicht ist (in der Nähe einer Parkstellung bis zu der Parkstellung), erfolgt eine entsprechende Einwirkung, um die Parkposition zu erreichen.

Es ist günstig, wenn eine Drehachse des mindestens einen Nockens bezüglich der Halteeinrichtung und eine Schwenkachse der Halteeinrichtung bezüglich des Bodenkopfs zusammenfallen. Es ergibt sich dadurch ein einfacher konstruktiver Aufbau mit kompakter Realisierbarkeit des Bodenkopfs.

Ganz besonders vorteilhaft ist es, wenn die mindestens eine Rippe nur in einer einzigen Schwenkrichtung der Halteeinrichtung auf die mindestens eine Nocke wirkt. Es lässt sich so beim Übergang in eine Parkstellung der Halteeinrichtung zu dem Bodenkopf eine Einwirkung erreichen. In einem normalen Reinigungsbetrieb liegt dann insbesondere keine Einwirkung vor. Vorzugsweise liegt diese bestimmte Schwenkrichtung der Halteeinrichtung auf die mindestens eine Reinigungswalze zu.

Bei einer Ausführungsform ist eine Federeinrichtung vorgesehen, deren Federkraft bestrebt ist, die Standfußeinrichtung aus der Parkposition in eine Nichtstützstellung zu bringen. Die Nichtstützstellung ist insbesondere für einen Reinigungsbetrieb vorgesehen. Es lässt sich dann durch die Federkraft der Federeinrichtung die Standfußeinrichtung zurückbewegen, um die Reinigungswalze in Kontakt mit der Unterlage zu bringen. Insbesondere erfolgt eine automatische Rückstellung.

Bei einer konstruktiv einfachen Ausführungsform ist die Federeinrichtung als Zugfedereinrichtung ausgebildet, welche bestrebt ist, die mindestens eine Standfußeinrichtung in einer Höhenrichtung des Bodenkopfes nach oben (insbesondere von der Tankeinrichtung bzw. von der Unterlage weg) zu ziehen. Die Federeinrichtung lässt sich dadurch auf einfache Weise in den Bodenkopf integrieren. Es lassen sich kompakte Abmessungen für den Bodenkopf erreichen.

Bei einer Ausführungsform ist es vorgesehen, dass in der Parkposition eine Halteeinrichtung für einen Bediener in einer fixierten Schwenkposition zu dem Bodenkopf ist. Insbesondere lässt sich dann auch die Parkposition über die fixierte Schwenkposition der Halteeinrichtung zu dem Bodenkopf fixieren.

Bei einer Ausführungsform ist in der fixierten Schwenkposition die Halteeinrichtung kraftschlüssig und/oder formschlüssig bezüglich des Bodenkopfs fixiert. Es lässt sich so auf einfache Weise ein "Herabfallen" der Halteeinrichtung erreichen.

Bei einer konstruktiv einfachen Ausführungsform erfolgt insbesondere eine kraftschlüssige Fixierung. Es ist eine Haltemagneteinrichtung zur Fixierung einer bestimmten Schwenkposition der Halteeinrichtung zu dem Bodenkopf vorgesehen.

Günstig ist es, wenn mindestens eines der Folgenden vorgesehen ist:
- die Haltemagneteinrichtung umfasst mindestens einen Haltemagneten und ein dem mindestens einen Haltemagneten zugeordnetes Gegenelement;
- der mindestens eine Haltemagnet ist in einem Gehäuse des Bodenkopfs angeordnet;
- das mindestens eine Gegenelement ist in dem Gehäuse des Bodenkopfs angeordnet;
- der mindestens eine Haltemagnet ist drehfest mit der Halteeinrichtung verbunden und das zugeordnete mindestens eine Gegenelement ist bewegungsfest an dem Bodenkopf angeordnet, oder das mindestens eine Gegenelement ist drehfest mit der Halteeinrichtung verbunden und der zugeordnete mindestens eine Haltemagnet ist bewegungsfest an dem Bodenkopf angeordnet;
- das mindestens eine Gegenelement, wenn es bewegungsfest an dem Bodenkopf sitzt, ist als Anschlag für die Halteeinrichtung und insbesondere für den zugeordneten mindestens einen Haltemagneten ausgebildet, oder der mindestens eine Haltemagnet, wenn er bewegungsfest am Bodenkopf sitzt, ist als Anschlag für die Halteeinrichtung und insbesondere für das zugeordnete mindestens eine Gegenelement ausgebildet;
- der mindestens eine Haltemagnet oder das mindestens eine Gegenelement sitzt an einem Kipphebel der Halteeinrichtung, wobei der Kipphebel in einem Gehäuse des Bodenkopfs über die Halteeinrichtung schwenkbar angeordnet ist.

Das mindestens eine Gegenelement ist insbesondere eine Metallplatte, welche mit dem zugeordneten mindestens einen Haltemagneten zusammenwirkt, um eine kraftschlüssige Fixierung zu erreichen.

Durch die Anordnung des mindestens einen Haltemagneten und/oder des mindestens einen Gegenelements in dem Gehäuse lassen sich diese geschützt unterbringen. Der Bodenkopf lässt sich mit geringer Höhe ausbilden, und es ergibt sich eine gute Unterfahrbarkeit unter Möbel und dergleichen.

Durch eine schwenkbare Anordnung des mindestens einen Haltemagneten bzw. des mindestens einen Gegenelements mit der Halteeinrichtung lässt sich auf einfache Weise eine kraftschlüssige Fixierung der Parkstellung erreichen.

Das mindestens eine Gegenelement (oder entsprechend der mindestens eine Haltemagnet) lässt sich auch für einen Anschlag ausbilden. Beispielsweise verhindert die Magnetkraft der Halteeinrichtung in der Parkstellung ein Zurückfallen der Halteeinrichtung. Der Anschlag begrenzt eine maximale Schwenkbarkeit der Halteeinrichtung zu dem Bodenkopf.

Bei einer Ausführungsform ist der mindestens eine Haltemagnet oder das mindestens eine Gegenelement an einem Kipphebel der Halteeinrichtung angeordnet; der Kipphebel ist in einem Gehäuse des Bodenkopfs beweglich. Es lässt sich so auf einfache Weise über eine Magnetkraft die Parkstellung sichern. Ferner lässt sich auf einfache Weise ein Anschlag bereitstellen. Es lässt sich die Höhe des Bodenkopfs gering halten, um eine gute Unterfahrbarkeit zu erreichen.

Ganz besonders vorteilhaft ist es, wenn durch Schwenkung einer Halteeinrichtung für einen Bediener in eine fixierte Schwenkstellung zu dem Bodenkopf die Standfußeinrichtung automatisch in die Parkposition gebracht ist, und insbesondere bei auf einer Unterlage aufgestützten Bodenkopf, die mindestens eine Reinigungswalze von der Unterlage dabei abgehoben wird. Es ergibt sich so eine einfache Bedienbarkeit für einen Benutzer.

Bei einer Ausführungsform weist die Halteeinrichtung eine Drehbeweglichkeit zu dem Bodenkopf auf, wobei eine Drehachse mindestens näherungsweise parallel zu einer Längsachse der Halteeinrichtung ist. Es ergeben sich so erweiterte Bedienungsmöglichkeiten; ein Handgriff zur Führung der Bodenreinigungsmaschine ist dann an dem Bodenkopf drehbar. Die Halteeinrichtung kann mindestens in einem Teilwinkelbereich relativ zu dem Bodenkopf gedreht werden (zusätzlich zu der Schwenkbarkeit). Die Drehbeweglichkeit der Halteeinrichtung an dem Bodenkopf ist beispielsweise durch eine entsprechende Anlenkung der Halteeinrichtung an den Bodenkopf realisiert (insbesondere ist dann die Halteeinrichtung als Ganzes zu dem Bodenkopf drehbar), oder die Halteeinrichtung ist mehrteilig ausgebildet und ein erstes Teil der Halteeinrichtung ist zu einem zweiten Teil der Halteeinrichtung drehbar.

Es ist dann günstig, wenn eine Formschlusseinrichtung vorgesehen ist, welche eine Drehbarkeit der Halteeinrichtung um die Drehachse in der Parkstellung der Bodenreinigungsmaschine sperrt. Dadurch lässt sich auf einfache Weise die Halteeinrichtung relativ zu dem Bodenkopf in der Parkstellung fixieren.

Bei einer Ausführungsform ist an dem Bodenkopf ein mit der Halteeinrichtung bewegliches Schild angeordnet, wobei an der Halteeinrichtung ein erstes Formschlusselement und an dem Schild ein mit dem ersten Formschlusselement kooperierendes zweites Formschlusselement angeordnet ist, und wobei in der Parkstellung das erste Formschlusselement und das zweite Formschlusselement in Formschlusseingriff bringbar sind. Es lässt sich so auf einfache Weise die Parkstellung sichern.

Bei einer Ausführungsform ist ein Abstandshalter vorgesehen, welcher außerhalb der Parkstellung das Schild so zu der Halteeinrichtung positioniert, dass das erste Formschlusselement und das zweite Formschlusselement nicht in Formschlusseingriff stehen. Dadurch lässt sich außerhalb der Parkstellung eine Drehung der Halteeinrichtung um die Drehachse erreichen.

Bei einer Ausführungsform ist oder umfasst der Abstandshalter einen federgestützten Stift. Es lässt sich dann insbesondere in der Parkstellung eine solche Kraft über das Schild auf den Stift ausüben, dass er nicht mehr die Abstandshalterfunktion erfüllt und ein Formschlusseingriff zwischen dem ersten Formschlusselement und dem zweiten Formschlusselement ermöglicht ist.

Bei einer konstruktiv einfachen Ausführungsform ist dem Schild eine Bahnführung zugeordnet, an welcher ein gekrümmter Teilbereich des Schildes geführt ist. Es lässt sich so außerhalb der Parkstellung eine Drehbarkeit der Halteeinrichtung um die Drehachse ermöglichen, und in der Parkstellung lässt sich über entsprechende Positionierung des Schildes ein Formschlusseingriff zur Fixierung der Parkstellung erreichen.

Insbesondere wirkt außerhalb der Parkstellung die Bahnführung als Abstandshalter für das Schild zu der Halteeinrichtung. Es lässt sich so außerhalb der Parkstellung ein Formschlusseingriff verhindern.

Ganz besonders vorteilhaft ist es, wenn die Bahnführung an einem beweglichen Nocken angeordnet ist. Der bewegliche Nocken wirkt dabei insbesondere auf die Standfußeinrichtung, um in der Parkstellung einen oder mehrere Standfüße in der Parkposition entsprechend zu positionieren. Durch die Anordnung der Bahnführung an dem Nocken lässt es sich erreichen, dass bei der Überführung der Halteeinrichtung in die Parkstellung eine automatische Positionierung des Schildes erreicht wird, um dann wiederum in der Parkstellung die Formschlussverbindung zu erzielen.

Es ist dann ferner günstig, wenn an dem Bodenkopf ein Anschlag für das Schild angeordnet, welcher in der Parkstellung auf das Schild wirkt und eine Formschlussverbindung mit der Halteeinrichtung bewirkt. Dadurch lässt sich automatisch beim Übergang in die Parkstellung der Bodenreinigungsmaschine sowohl die Parkposition der Standfußeinrichtung erreichen als auch eine Formschlussfixierung der Halteeinrichtung bezüglich des Bodenkopfes bezüglich einer Drehbarkeit der Halteeinrichtung zu dem Bodenkopf bezogen auf eine Drehachse, welche mindestens näherungsweise parallel zu einer Längsachse der Halteeinrichtung ist.

Bei einer konstruktiv einfachen Ausführungsform weist die Tankeinrichtung eine Ausnehmung auf, in welcher insbesondere ein Teilbereich einer Antriebseinrichtung für die mindestens eine Reinigungswalze eingetaucht ist. Es ergibt sich so ein kompakter Aufbau des Bodenkopfs. Insbesondere lassen sich seine Höhenabmessungen gering halten.

Bei einer Ausführungsform ist die mindestens eine Reinigungswalze zweiteilig ausgebildet und es ist ein Mittenantrieb vorgesehen. Es lässt sich dadurch eine randnahe Reinigung erreichen.

Ganz besonders vorteilhaft ist es, wenn eine Tankeinrichtung für Reinigungsflüssigkeit vorgesehen ist, welche an der Halteeinrichtung oder an dem Bodenkopf angeordnet ist, und insbesondere eine Zuführungseinrichtung für Reinigungsflüssigkeit von der Tankeinrichtung für Reinigungsflüssigkeit zu der mindestens einen Reinigungswalze vorgesehen ist. Es lässt sich so ein Feuchtreinigungsgerät realisieren. Die mindestens eine Reinigungswalze lässt sich anfeuchten und es lässt sich so Schmutz besser von der zu reinigenden Unterlage lösen.

Die Reinigungsflüssigkeit ist insbesondere Wasser mit oder ohne einem beispielsweise tensidischen Reinigungsmittelzusatz.

Die Tankeinrichtung ist bei einer Ausführungsform mindestens teilweise eine Schmutzfluid-Tankeinrichtung, welche an dem Bodenkopf angeordnet ist. Sie kann Schmutzfluid direkt von der mindestens einen Reinigungswalze aufnehmen. Es muss dann insbesondere keine Schmutzfluid-Absaugung vorgesehen werden.

Es ist günstig, wenn eine Abstreifeinrichtung zum Abstreifen von Schmutzfluid von der mindestens einen Reinigungswalze und Einkopplung in die Schmutzfluid-Tankeinrichtung vorgesehen ist. Es lässt sich so bei kompaktem und konstruktiv einfachem Aufbau der Bodenreinigungsmaschine ein optimiertes Reinigungsergebnis erreichen.

Insbesondere weist die mindestens eine Reinigungswalze einen textilen Besatz auf, und vorzugsweise ist ein Abstreifer einer Abstreifeinrichtung in den textilen Besatz eingetaucht. Es wird in diesem Zusammenhang auf die WO 2015/086083 A1 verwiesen, auf die ausdrücklich Bezug genommen wird.

Die eingangs genannte Aufgabe wird ferner erfindungsgemäß dadurch gelöst, dass an dem Bodenkopf schwenkbar eine Halteeinrichtung angelenkt ist, dass drehfest mit der Halteeinrichtung mindestens eine Rippe verbunden ist, dass mindestens ein Nocken vorgesehen ist, welcher zu der Halteeinrichtung drehbar ist und welcher getrennt von der mindestens einen Rippe ist, dass in einem bestimmten Schwenkpositionsbereich der Halteeinrichtung zu dem Bodenkopf die mindestens eine Rippe auf den mindestens einen Nocken einwirkt, und eine Drehbewegung des mindestens einen Nocken bewirkt, und dass der mindestens eine Nocken an die Standfußeinrichtung gekoppelt ist und in dem bestimmten Schwingpositionsbereich der Halteeinrichtung zu dem Bodenkopf über den mindestens einen Nocken eine Bewegung der Standfußeinrichtung betätigbar ist und die Standfußeinrichtung in die Parkposition bringbar ist.

Durch die mechanische Kette (1) mindestens einer Rippe, (2) mindestens einer Nocke, (3) Standfußeinrichtung lässt sich auf einfache Weise über eine Schwenkbewegung der Halteeinrichtung eine Bewegung der Standfußeinrichtung erreichen. Es muss dazu jedoch keine permanente Kopplung vorliegen, sodass außerhalb des bestimmten Schwenkwinkelbereichs die mindestens eine Rippe nicht auf den mindestens einen Nocken einwirkt. Dieser muss dann auch außerhalb des bestimmten Schwenkwinkelbereichs nicht mitgeführt werden und es ergibt sich ein kompakter Aufbau des entsprechenden Bodenkopfs.

Ganz besonders vorteilhaft ist es, wenn der Bodenkopf eine erste Querseite und eine zweite Querseite aufweist, wobei insbesondere die mindestens eine Reinigungswalze sich mindestens näherungsweise bis zu der ersten Querseite und/oder bis zu der zweiten Querseite erstreckt, und dass der mindestens eine Standfuß gegenüber der ersten Querseite und der zweiten Querseite zurückgesetzt ist. Die Erstreckung der mindestens einen Reinigungswalze mindestens näherungsweise bis zu der entsprechenden Querseite bedeutet, dass diese höchstens über einen Bereich von 5 % bezogen auf eine Gesamtlänge der Reinigungswalze (in einer Breitenrichtung zwischen den Querseiten) zurückgesetzt ist. Es lässt sich dadurch eine randnahe Reinigung erreichen. Die Standfußeinrichtung mit dem mindestens einen Standfuß ragt nicht über eine Querseite hinaus, sondern ist zurückgesetzt oder liegt höchstens an der Querseite. Dadurch ergibt sich eine einfache Ausbildung. Die mindestens eine Ausnehmung kann dabei als Ausschnitt an der entsprechenden Querseite liegen, oder zu dieser beabstandet sein (als "Tunnel").

Die nachfolgende Beschreibung bevorzugter Ausführungsformen dient im Zusammenhang mit den Zeichnungen der näheren Erläuterung der Erfindung. Es zeigen:
- Figur 1: ein Ausführungsbeispiel einer handgeführten Bodenreinigungsmaschine in einer Parkposition;
- Figur 2: einen Bodenkopf der Bodenreinigungsmaschine gemäß Figur 1 in der Parkposition;
- Figur 3: eine Schnittansicht durch den Bodenkopf gemäß Figur 2 in der Parkposition;
- Figur 4: eine perspektivische Teildarstellung des Bodenkopfes gemäß Figur 2 (ohne Abdeckung) in der Parkposition;
- Figur 5: den Bodenkopf gemäß Figur 2 in einem Reinigungsbetrieb (außerhalb der Parkposition);
- Figur 6: den Bodenkopf gemäß Figur 5 im Reinigungsbetrieb in einer Schnittdarstellung;
- Figur 7: den Bodenkopf gemäß Figur 5 in einer perspektivischen Teilansicht (ohne Abdeckung) in einem Reinigungsbetrieb;
- Figur 8: den Bodenkopf gemäß Figur 2 bzw. Figur 5 in einer Explosionsdarstellung ohne Abdeckung;
- Figur 9: eine Ansicht des Bodenkopfs von unten in der Richtung A gemäß Figur 5;
- Figur 10: eine Tankeinrichtung des Bodenkopfs gemäß Figur 2 bzw. gemäß Figur 5, wobei die Tankeinrichtung geöffnet ist;
- Figur 11: eine Teildarstellung eines zweiten Ausführungsbeispiels einer handgeführten Bodenreinigungsmaschine in Draufsicht außerhalb einer Parkstellung;
- Figur 12: eine Schnittansicht längs der Linie 12-12 gemäß Figur 11;
- Figur 13:: eine Schnittansicht längs der Linie 13-13 gemäß Figur 11;
- Figur 14:: eine Schnittansicht längs der Linie 14-14 gemäß Figur 11;
- Figur 15: die gleiche Darstellung wie Figur 11 in der Parkstellung;
- Figur 16: eine Schnittansicht längs der Linie 16-16 gemäß Figur 15;
- Figur 17: eine Schnittansicht längs der Linie 17-17 gemäß Figur 15; und
- Figur 18: eine Schnittansicht längs der Linie 18-18 gemäß Figur 15.

Ein Ausführungsbeispiel einer erfindungsgemäßen Bodenreinigungsmaschine als handgeführte Bodenreinigungsmaschine, welches in der Figur 1 in einer Seitenansicht als Ganzes gezeigt und mit 10 bezeichnet ist, umfasst einen Bodenkopf 12 (Figuren 2 bis 10).

An dem Bodenkopf 12 ist (mindestens) eine Reinigungswalze 14 angeordnet. In einem Reinigungsbetrieb der handgeführten Bodenreinigungsmaschine 10 ist der Bodenkopf 12 über die Reinigungswalze 14 (Figuren 5 bis 7) an einer zu reinigenden Unterlage 16 abgestützt und wirkt auf diese ein. Die zu reinigende Unterlage 16 ist insbesondere ein Hartboden.

Die Bodenreinigungsmaschine 10 umfasst eine Halteeinrichtung 18 (Figur 1). Die Halteeinrichtung 18 ist über ein Gelenk 20 schwenkbar an den Bodenkopf 12 angelenkt. Eine Schwenkachse 22 (vgl. Figur 4) der Schwenkbarkeit der Halteeinrichtung 18 an dem Bodenkopf 12 ist quer und insbesondere senkrecht zu einer Längsachse 24 (vgl. Figur 4) des Bodenkopfs 12 orientiert. Die Längsachse 24 definiert dabei eine Erstreckung des Bodenkopfs 12 quer zu der Reinigungswalze 14 (und insbesondere quer zu einer Rotationsachse der Reinigungswalze 14; siehe unten).

Bei einem ordnungsgemäßen Betrieb der handgeführten Bodenreinigungsmaschine 10, wenn der Bodenkopf 12 für einen Reinigungsbetrieb auf die Unterlage 16 aufgesetzt ist, und wenn die Unterlage 16 eben ist, dann ist die Schwenkachse 22 mindestens näherungsweise parallel zu der Unterlage 16.

Die Bodenreinigungsmaschine 10 ist handgeführt. Die Halteeinrichtung 18 ist so ausgebildet, dass ein Bediener die Bodenreinigungsmaschine 10 über die Unterlage 16 führen kann, wobei der Bodenkopf 12 an der Unterlage 16 abgestützt ist, und der Bediener (beabstandet zu dem Bodenkopf 12) selber auf der Unterlage 16 steht; die handgeführte Bodenreinigungsmaschine 10 ist insbesondere so ausgebildet, dass sie durch einen stehenden Bediener bedienbar ist.

Bei einem Ausführungsbeispiel umfasst die Halteeinrichtung 18 einen Haltestab 26. Dieser Haltestab 26 ist über das Gelenk 20 an den Bodenkopf 12 angelenkt. Der Haltestab 26 erstreckt sich in einer Längsachse 28, welche quer und insbesondere senkrecht zu der Schwenkachse 22 orientiert ist.

Der Haltestab 26 ist (bezogen auf einen Bediener) am distalen Ende an den Bodenkopf 12 über das Gelenk 20 angelenkt. An einem proximalen Ende weist die Halteeinrichtung 18 einen Bügelgriff 30 auf.

An oder im Bereich des Bügelgriffs 30 sind insbesondere ein oder mehrere Bedienungselemente wie ein Ein-/Aus-Schalter und dergleichen angeordnet.

Die Halteeinrichtung 18 mit dem Haltestab 26 kann in der Längsachse 28 längenverstellbar sein, oder längenfest ausgebildet sein.

Durch die schwenkbare Anlenkung der Halteeinrichtung 18 über das Gelenk 20 mit der Schwenkachse 22 kann ein Bediener, welcher auf der Unterlage 16 aufsteht und über den Bügelgriff 30 die Bodenreinigungsmaschine 10 führt, eine Gesamthöhe der Bodenreinigungsmaschine 10 über der Unterlage 16 an seine Körpergröße anpassen. Ferner kann eine Art von Wischbewegung über ein Vor- und Zurück-Führen. Der Bodenreinigungsmaschine 10 an der Unterlage 16 erreicht werden. Weiterhin kann, um unter Möbel oder dergleichen mit dem Bodenkopf 12 fahren zu können, durch eine Schwenkung der Halteeinrichtung 18 in Richtung der Unterlage 16 die Gesamthöhe der Bodenreinigungsmaschine 10 verringert werden.

Es kann auch vorgesehen sein, dass die Halteeinrichtung 18 zu dem Bodenkopf 12 um eine oder mehrere weitere Schwenkachsen schwenkbar ist, um insbesondere eine bessere Zugänglichkeit zu erreichen. Beispielsweise ist die Halteeinrichtung 18 zu dem Bodenkopf 12 um eine Schwenkachse schwenkbar, welche parallel zur Längsachse 28 ist. Es wird in diesem Zusammenhang auf die WO 2016/058879 A1 verwiesen.

Die Bodenreinigungsmaschine 10 kann netzbetrieben sein. Es ist dann insbesondere an der Halteeinrichtung 18 ein Netzkabel mit einem Stecker angeordnet, welches zu einem entsprechend elektrischen Verbraucher führt.

Bei einer Ausführungsform ist die handgeführte Bodenreinigungsmaschine 10 batteriebetrieben. An der Halteeinrichtung 18 ist fest oder abnehmbar eine Batterieeinrichtung 32 und insbesondere eine wiederaufladbare Batterieeinrichtung 32 angeordnet. Diese stellt im Betrieb der Bodenreinigungsmaschine 10 die erforderliche elektrische Energie bereit.

Die handgeführte Bodenreinigungsmaschine 10 ist insbesondere als Feucht-Reinigungsmaschine ausgebildet. Es ist vorgesehen, dass die Unterlage 16 direkt oder über die Reinigungswalze 14 angefeuchtet wird. Bei einer Ausführungsform ist eine Tankeinrichtung 34 für Reinigungsflüssigkeit an der Halteeinrichtung 18 insbesondere abnehmbar angeordnet. Die Tankeinrichtung 34 für Reinigungsflüssigkeit kann Wasser gegebenenfalls mit einem Zusatz an Reinigungsmittel und insbesondere an tensidischem Reinigungsmittel aufnehmen.

Es ist dazu an der Halteeinrichtung 18 ein Halter 36 für die Tankeinrichtung 34 vorgesehen. Bei einer Ausführungsform ist der Halter 36 bezogen auf die Längsachse 28 näher zu dem Bodenkopf 12 positioniert als ein Halter 38 für die Batterieeinrichtung 32.

Es ist eine Zuführungseinrichtung 40 vorgesehen, über welche Reinigungsflüssigkeit aus der Tankeinrichtung 34 dem Bodenkopf 12 und dabei insbesondere der Reinigungswalze 14 zuführbar ist. Eine Zuführung von Reinigungsflüssigkeit aus der Tankeinrichtung 14 zu dem Bodenkopf 12 ist beispielsweise gravitationsgetrieben. Es ist beispielsweise auch möglich, dass eine Pumpe zur entsprechenden Flüssigkeitsförderung vorgesehen ist.

Der Bodenkopf 12 umfasst einen Halter 42 (Figuren 3, 4, 8). Der Halter 42 ist bei der Ausführungsform plattenförmig ausgebildet mit einer Oberseite 44 und einer Unterseite 46.

Der Bodenkopf 12 erstreckt sich in einer Höhenrichtung 48, welche senkrecht zu der Längsachse 24 liegt. Die Oberseite 44 und die Unterseite 46 liegen quer und mindestens näherungsweise zu dieser Höhenrichtung 48.

An der Oberseite 44 des Halters 42 ist eine Antriebseinrichtung 50 für die Reinigungswalze 14 positioniert (siehe auch Figur 8). Dazu ist an dem Halter 42 an der Oberseite 44 eine wannenförmige Aufnahme 52 (Figur 8) gebildet; die Aufnahme 52 ist eine Ausnehmung an dem Halter 42, welche zu der Oberseite 44 hin offen ist. Zu der Unterseite 46 hin ist sie geschlossen.

Die Antriebseinrichtung 50 umfasst einen Motor und insbesondere Elektromotor 54, welcher in einem Gehäuse 56 angeordnet ist. Dieses Gehäuse 56 ist an dem Halter 42 fixiert.

Bei einer Ausführungsform hat der Motor 54 eine Motorachse 58, welche quer zu der Längsachse 24 und zu der Höhenrichtung 48 orientiert ist. Beispielsweise ist die Motorachse 58 parallel zu der Schwenkachse 22 des Gelenks 20 orientiert.

Die Antriebseinrichtung 50 umfasst ferner eine Getriebeeinrichtung 60, welche zur Drehmomentübertragung von dem Motor 54 auf die Reinigungswalze 14 dient. Die Getriebeeinrichtung 60 umfasst bei einer Ausführungsform ferner ein Untersetzungsgetriebe, welches eine Drehzahl des Motors 54 herabsetzt.

Es ist beispielsweise vorgesehen, dass der Motor 54 eine Drehzahl in der Größenordnung von 3000 U/min aufweist. Das Untersetzungsgetriebe setzt die Drehzahl auf eine Drehzahl von ca. 600 U/min oder 700 U/min herab. Mit dieser Drehzahl wird die Reinigungswalze 14 rotiert.

Die Antriebseinrichtung 50 umfasst eine erste Welle 62 und eine zweite Welle 64. Die Getriebeeinrichtung 60 ist drehmomentwirksam sowohl an die erste Welle 62 als auch an die zweite Welle 64 gekoppelt (und ebenfalls drehmomentwirksam an den Motor 54 gekoppelt).

Bezogen auf die Längsachse erstreckt sich die erste Welle 62 zu einer Seite hin und die zweite Welle 64 zu einer gegenüberliegenden Seite hin.

Die Reinigungswalze 14 zweiteilig ausgebildet mit einem ersten Teil 66 und einem zweiten Teil 68 (vgl. Figur 8). Der erste Teil 66 sitzt drehfest an der Welle 62; eine Drehung der Welle 62, welche durch den Motor 54 angetrieben ist, bewirkt eine Rotation des ersten Teils 66 der Reinigungswalze 14. Eine Rotation der zweiten Welle 64 bewirkt eine Rotation des zweiten Teils 68 der Reinigungswalze 14.

Die erste Welle 62 und die zweite Welle 64, und damit der erste Teil 66 und der zweite Teil 68 der Reinigungswalze 14 sind synchron angetrieben. Der Motor 44 wirkt mit der Getriebeeinrichtung 60 gleichzeitig synchron auf die erste Welle 62 und die zweite Welle 64.

Die Reinigungswelle 14 mit dem ersten Teil 66 und dem zweiten Teil 68 weist eine einzige Rotationsachse 70 auf (Figur 4). Diese Rotationsachse 70 ist parallel zu der Schwenkachse 22. Sie ist quer und insbesondere senkrecht zur Längsachse 24. Sie ist ferner quer und insbesondere senkrecht zur Höhenrichtung 48.

Bei einer Ausführungsform ist die Rotationsachse 70 parallel zu der Motorachse 58.

Die Antriebseinrichtung 50 ist als Mittenantrieb ausgebildet. Eine drehmomentwirksame Kopplung zwischen dem Motor 54 und der Reinigungswalze 14 erfolgt in einem mittleren Bereich 72 (vgl. Figur 8), welcher zwischen der ersten Welle 62 und der zweiten Welle 64 liegt. Insbesondere ist der mittlere Bereich 72 mittig am Bodenkopf 12 angeordnet, bezogen auf eine erste Querseite 74 und eine gegenüberliegende zweite Querseite 76 des Bodenkopfs 12. Eine Abstandsrichtung zwischen der ersten Querseite 74 und der zweiten Querseite 76 liegt quer zur Längsachse 24 und quer zur Höhenrichtung 48.

Bodenreinigungsmaschinen mit Mittenantrieb für die Reinigungswalze 14 sind beispielsweise in der WO 2015/086083 A1, der WO 2016/058879 A1, der WO 2017/152970 A1, der WO 2017/152973 A1 oder der WO 2019/029821 A1 beschrieben. Auf diese Dokumente wird ausdrücklich Bezug genommen.

Die Reinigungswalze 14 ist über das Gehäuse 56 mit den Wellen 62, 64 an dem Halter 42 des Bodenkopfs 12 gehalten. Der Halter 42 des Bodenkopfs 12 hat dabei ein vorderes Ende 78 und ein diesen abgewandtes Ende 80.

Bei einem normalen Reinigungsbetrieb der handgeführten Bodenreinigungsmaschine 10 bewegt sich diese über die zu reinigende Unterlage 16 in eine Richtung 80 (Figur 5). Die Richtung 80 ist eine Vorwärtsrichtung. Insbesondere ist die Reinigungswalze 14 durch die Antriebseinrichtung 50 im Betrieb so angetrieben, dass eine Rotation der Reinigungswalze 14 auf der Unterlage 16 für die Bodenreinigungsmaschine einen Vortrieb in der Richtung 80 bewirkt. Dieser Vortrieb in der Richtung 80 führt insbesondere zu einer Vorwärtsbewegung der handgeführten Bodenreinigungsmaschine 10 in der Richtung 80. In Figur 5 ist eine entsprechende Rotationsrichtung 82 für die Rotation der Reinigungswalze 14 und die Rotationsachse 70 mit einem Pfeil mit dem Bezugszeichen 82 gezeigt, welche zu einem Vorwärtstrieb in der Richtung 80 führt.

Die Reinigungswalze 14 mit ihrem ersten Teil 66 und dem zweiten Teil 68 ist an dem Halter 42 vor dem vorderen Ende 78 des Halters 42 gehalten.

Die Bodenreinigungsmaschine 10 umfasst eine Tankeinrichtung 84, welche bei der gezeigten Ausführungsform eine Schmutzfluid-Tankeinrichtung ist und welche an dem Bodenkopf 12 abnehmbar angeordnet ist. Die Schmutzfluid-Tankeinrichtung 84 dient zur Aufnahme von Schmutzfluid, welches von der Reinigungswalze 14 abgestreift wird. Das Schmutzfluid ist insbesondere mit Schmutz beladene Reinigungsflüssigkeit.

Die Schmutzfluid-Tankeinrichtung 84 ist an der Unterseite 46 des Halters 42 positioniert. Eine Unterseite 86 des Bodenkopfs 12 ist an der Schmutzfluid-Tankeinrichtung 84 gebildet.

Die Schmutzfluid-Tankeinrichtung 84 ist über eine Fixierungseinrichtung 88 abnehmbar an dem Halter 42 und damit dem Bodenkopf 12 fixiert.

Die Fixierungseinrichtung 88 umfasst beispielsweise klappbare Laschen 90 (Figur 4), welche an dem Halter 42 angeordnet sind. Die Schmutzfluid-Tankeinrichtung 84 weist an die Laschen 90 angepasste seitliche Ausnehmungen 92 (an den Querseiten 74, 76) auf, wobei ein Element der entsprechenden Lasche 90 in die zugeordnete Ausnehmung 92 eintauchen kann und bei entsprechend eingetauchtem Element an der Ausnehmung 92 eine Formschlussfixierung der Schmutzfluid-Tankeinrichtung 84 an dem Halter 42 erreicht ist.

Die Laschen 90 sind so ausgebildet, dass sie verrastbar sind und damit eine entsprechende Fixierungsstellung der Schmutzfluid-Tankeinrichtung 84 an dem Bodenkopf 12 gesichert ist. In Figur 4 ist eine solche gesicherte Stellung gezeigt.

Durch Wegklappen der Lasche 90 und Aufhebung der Verrastung der gesicherten Stellung taucht das entsprechende Element der Lasche 90, also die zugeordnete Ausnehmungen 92, auf, und entsprechend kann dann die Schmutzfluid-Tankeinrichtung 84 zum Entleeren bzw. Reinigen abgenommen werden.

Eine Abnahmerichtung 94 der Schmutzfluid-Tankeinrichtung 84 von dem Bodenkopf 12 ist quer und insbesondere senkrecht zu der Schwenkachse 22 bzw. der Rotationsachse 70.

Es kann beispielsweise vorgesehen sein, dass die Abnahmerichtung 94 parallel zur Höhenrichtung 48 ist. Sie kann auch in einem spitzen Winkel zu der Höhenrichtung 48 liegen (in Figur 2 durch das Bezugszeichen 94' angedeutet).

Die Schmutzfluid-Tankeinrichtung 84 umfasst bei einem Ausführungsbeispiel (vgl. Figur 10) ein Wannenteil 96 und ein Deckelteil 98. Das Deckelteil 98 ist von dem Wannenteil 96 abnehmbar, um die Schmutzfluid-Tankeinrichtung 84 entleeren zu können und reinigen zu können.

Das Wannenteil 96 hat einen Boden 100. An diesem Boden ist die Unterseite 86 der Schmutzfluid-Tankeinrichtung 84 und damit auch des Bodenkopfs 12 gebildet, wenn die Schmutzfluid-Tankeinrichtung 84 an dem Bodenkopf 12 sitzt. Der Boden 100 ist bei einem Ausführungsbeispiel im Wesentlichen eben ausgebildet. Es lässt sich eine entsprechend geringe Höhe der Schmutzfluid-Tankeinrichtung 84 in der Höhenrichtung 48 realisieren, bei großem Aufnahmevolumen.

Das Deckelteil 98 folgt in seiner Außenkontur dem Wannenteil 96. Es ist insbesondere vorgesehen, dass über Abnahme des Deckelteils 98 das Wannenteil 96 in seinem gesamten Querschnitt offen ist.

An dem Deckelteil 98 ist eine Ausnehmung 102 gebildet, welche wannenförmig ist. Diese Ausnehmung 92 ragt in einen Aufnahmeraum 104 der Schmutzfluid-Tankeinrichtung 84, wenn das Deckelteil 98 auf dem Wannenteil 96 aufgesetzt ist. Es kann vorgesehen sein, dass ein Boden des offenen Raums 104 den Boden 100 des Wannenteils 96 kontaktiert.

Die Ausnehmung 102 korrespondiert mit der Aufnahme 52 an dem Halter 42. Die Aufnahme 52 an dem Halter 42 hat einen Bereich, welcher nach unten ragt. Wenn die Schmutzfluid-Tankeinrichtung 84 an dem Halter 42 sitzt, dann ist der entsprechende Bereich der Aufnahme 52 in die Ausnehmung 102 der Schmutzfluid-Tankeinrichtung 84 eingetaucht.

Es lässt sich so der Bodenkopf 12 mit einer geringen Höhe in der Höhenrichtung 48 ausbilden.

Ferner lässt sich der eingetauchte Bereich der Aufnahme 52 in die Ausnehmung 102 der Schmutzfluid-Tankeinrichtung 84 dazu nutzen, eine Formschlussverbindung bezüglich einer Verschiebung der Schmutzfluid-Tankeinrichtung 84 parallel zur Längsachse 24 und quer zur Längsachse 24 bereitzustellen. Es lässt sich dann in diesen Richtungen die Schmutzfluid-Tankeinrichtung an dem Halter 42 festlegen. Es ist dadurch grundsätzlich über die Fixierungseinrichtung 88 nur noch eine Festlegung in der Höhenrichtung 48 notwendig.

Die Reinigungswalze 14 sitzt so an dem Halter 42, dass sie über die Unterseite 86 des Bodenkopfs 12 (der Schmutzfluid-Tankeinrichtung 84) hinausragt. Es ist dann bei einem Reinigungsbetrieb erreicht (vgl. Figur 5), dass der Bodenkopf 12 über die Reinigungswalze 14 an der Unterlage 16 abgestützt ist, ohne dass die Unterseite 86 die Unterlage 16 berührt.

Bei einer Ausführungsform ist an dem Bodenkopf 12 ein Stützbereich 106 angeordnet, welcher beabstandet zu der Reinigungswalze 14 ist. Dieser Stützbereich 106 dient zur Abstützung des Bodenkopfs 12 und damit auch der Bodenreinigungsmaschine 10 als Ganzes insbesondere im Reinigungsbetrieb als auch in einer Parkposition an der Unterlage 16. Der Stützbereich 106 ist dann so angeordnet, dass die Unterseite 86 der Schmutzfluid-Tankeinrichtung 84 weder im Reinigungsbetrieb noch in der Parkposition die Unterlage 16 kontaktiert.

Der Stützbereich 106 ist insbesondere an einem hinteren Ende 108 des Halters 42 angeordnet, welches abgewandt zu dem vorderen Ende 78 ist.

Beim Ausführungsbeispiel ist der Stützbereich 106 durch einen Gleiter oder eine Rolle 110 gebildet.

Die Schmutzfluid-Tankeinrichtung 84 umfasst einen Ausschnitt 112, durch den der entsprechende Stützbereich 106 durchgetaucht ist, um eine Abstützung an der Unterlage 16 zu ermöglichen. Der Ausschnitt 112 ist dabei insbesondere sowohl an dem Wandteil 96 als auch an dem Deckelteil 98 gebildet.

Die Reinigungswalze 14 bzw. ihre Teile 66, 68 weisen jeweils einen Träger 114 auf, welcher insbesondere zylindrisch ist. An dem Träger 114 sitzt ein Besatz 116 aus einem textilen Material. Der Besatz 116 ist beispielsweise aus einem Mikrofasermaterial hergestellt. Es wird in diesem Zusammenhang auf die nicht vorveröffentlichte internationale Patentanmeldung Nr. PCT/EP2019/051337 vom 21. Januar 2019 der gleichen Anmelderin verwiesen.

An dem Bodenkopf ist eine Abstreifeinrichtung 118 mit (mindestens) einem Abstreifer 120 angeordnet. Der Abstreifer 120 ragt dabei in das textile Material des Besatzes 116 hinein, um Schmutzfluid von der Reinigungswalze 14 ablösen zu können.

Es wird in diesem Zusammenhang auf die WO 2015/086083 A1 verwiesen, auf die ausdrücklich Bezug genommen wird.

Der Abstreifer 120 sitzt dabei an einer Mündung 122 und bildet insbesondere eine Mündungswandung, wobei die Mündung 122 in fluidwirksamer Verbindung mit der Schmutzfluid-Tankeinrichtung 84 steht. Es lässt sich dadurch von der Reinigungswalze 14 abgelöstes Schmutzfluid in die Schmutzfluid-Tankeinrichtung 84 befördern.

Diese Beförderung von Schmutzfluid in die Schmutzfluid-Tankeinrichtung ist insbesondere pumpenfrei bzw. gebläsefrei vorgesehen, wobei grundsätzlich auch ein Gebläse zur Erzeugung eines Saugstroms vorhanden sein kann.

Es ist dabei insbesondere vorgesehen, dass die Abstreifeinrichtung 118 und/oder die Mündung 122 an der Schmutzfluid-Tankeinrichtung 84 angeordnet sind und beispielsweise auch mit dieser abnehmbar sind.

In diesem Zusammenhang wird Bezug genommen auf die WO 2019/029821 A1. Insbesondere ist die Abstreifeinrichtung 118 an dem Deckelteil 98 angeordnet.

Im Betrieb der Bodenreinigungsmaschine 10 wird Reinigungsflüssigkeit aus der Tankeinrichtung 34 für Reinigungsflüssigkeit über die Zuführungseinrichtung 40 im Bodenkopf 12 und damit der Reinigungswalze 14 zugeführt. Die Reinigungswalze 14 wird mit Reinigungsflüssigkeit angefeuchtet. Durch die Reinigungswalze 14 wird dann auch die zu reinigende Unterlage angefeuchtet. Es lässt sich dadurch Schmutz ablösen. Die Reinigungswalze 14 wirkt weiterhin mechanisch auf die zu reinigende Unterlage 14. Gelöster Schmutz wird über die Reinigungswalze 14 mitgenommen. Über die Abstreifeinrichtung 118 wird Schmutzfluid von der Reinigungswalze 14 abgestreift und dabei in die Schmutzfluid-Tankeinrichtung 84 befördert.

Es wird in diesem Zusammenhang insbesondere Bezug genommen auf die WO 2017/153450 A1 und die WO 2019/029821 A1.

An dem Bodenkopf 12 und beispielsweise der Schmutzfluid-Tankeinrichtung 84 können auch ein oder mehrere Kehrelement(e) 119 angeordnet sein. Es wird in diesem Zusammenhang beispielhaft Bezug genommen auf die WO 2016/058956 A1 und die WO 2016/058907 A1.

Das Gelenk 20 ist ebenfalls an dem Halter 42 angeordnet.

Bei einem Ausführungsbeispiel ist dazu ein Gelenkhalter 124 (vgl. Figur 8) vorgesehen, welcher mit dem Halter 42 fixiert ist und dabei auf dem Gehäuse 56 der Antriebseinrichtung 50 positioniert ist und insbesondere dieses aufnimmt.

An dem Gelenkhalter 24 sind ein erster Stützfuß 126 und ein zweiter Stützfuß 128 angeordnet. Diese sind beabstandet zueinander.

Mit dem Haltestab 26 ist drehfest eine Welle 130 verbunden. Die Welle 130 ist drehbar an dem ersten Stützfuß 126 und dem zweiten Stützfuß 128 positioniert. Die Drehachse entspricht der Schwenkachse 22.

Die Schwenkachse 22 ist dabei bezogen auf die Längsachse 24 zwischen dem vorderen Ende 78 und dem hinteren Ende 108 des Halters 42 und damit zwischen vorderem Ende und hinterem Ende des Bodenkopfs 12 positioniert.

Bezogen auf die Höhenrichtung 48 ausgehend von der Unterseite 86 des Bodenkopfs 12 ist das Gelenk 20 mit dem Gelenkhalter 124 oberhalb der Schmutzfluid-Tankeinrichtung 84 angeordnet, wobei der Halter 42 zwischen dem Gelenk 20 und der Schmutzfluid-Tankeinrichtung 84 liegt.

Die Stützfüße 126 und 128 sind symmetrisch zu einer Mittelebene des Bodenkopfs 12 zwischen der ersten Querseite 74 und der zweiten Querseite 76 positioniert. Die Halteeinrichtung 18 ist mittig und dabei symmetrisch an dem Bodenkopf 12 angelenkt.

Das Gelenk 20 ist ferner mindestens näherungsweise mittig bezogen auf die Längsachse 24 zwischen dem vorderen Ende 78 und dem hinteren Ende 108 positioniert.

An dem Bodenkopf 12 sitzt eine Abdeckung 132 (vgl. Figuren 1 bis 3), welche den Halter 42 nach oben abdeckt. In Figur 4 ist der Bodenkopf 12 ohne diese Abdeckung 132 gezeigt.

Die Halteeinrichtung 18 ist bezüglich des Bodenkopfs 12 in einem Schwenkwinkelbereich 134 (vgl. Figur 2) verschwenkbar. Dieser Schwenkwinkelbereich liegt beispielsweise in der Größenordnung von 110°.

Beispielsweise ist ein maximaler Schwenkwinkel der Halteeinrichtung 18 zu dem Bodenkopf 12 erreicht, wenn der Haltestab 26 mindestens näherungsweise parallel zu der Unterseite 86 des Bodenkopfs 12 ist.

Für die handgeführte Bodenreinigungsmaschine 10 ist eine Parkstellung 136 (Figur 1) der Halteeinrichtung 18 zu dem Bodenkopf 12 vorgesehen. Diese Parkstellung 136 ist eine Aufbewahrungsstellung für die Bodenreinigungsmaschine 10 und ist insbesondere keine Betriebsstellung für einen Reinigungsbetrieb.

Über eine Parkstellung-Halteeinrichtung 138 lässt sich diese Parkstellung 136 sichern. Die Halteeinrichtung 138 sorgt für eine kraftschlüssige oder formschlüssige Fixierung der Halteeinrichtung 18 in der Parkstellung 136 an dem Bodenkopf 12.

Bei einer Ausführungsform ist die Parkstellung-Halteeinrichtung 138 als Haltemagneteinrichtung 140 ausgebildet. Beispielsweise sitzen dazu an der Halteeinrichtung 18 ein oder mehrere Haltemagnete 142. An dem Bodenkopf 12 und dabei insbesondere dem Halter 42 sitzen ein oder mehrere Gegenelement(e) 144. Der oder die Haltemagnet(e) 142 sind mit der Halteeinrichtung 18 schwenkbar. Das oder die Gegenelement(e) 144 sitzen fest an dem Bodenkopf 12. Wenn eine bestimmte Schwenkstellung erreicht ist, nämlich die Parkstellung 136 (vgl. Figur 1), dann können der oder die Haltemagnet(e) 142 mit dem oder den Gegenelement(en) 144 zusammenwirken und es wird eine kraftschlüssige Fixierung der Parkstellung-Halteeinrichtung 138 an dem Bodenkopf 12 erreicht. Die Parkstellung 136 ist festgelegt.

Insbesondere sind das oder die Gegenelement(e) 144 so angeordnet, dass sie eine Schwenkbarkeit der Halteeinrichtung 18 in einem normalen Reinigungsbetrieb nicht stören. Das Gegenelement 144 dient gewissermaßen als Anschlag für die Parkstellung 136, wobei über die Halteeinrichtung 138 allgemein und speziell über die Haltemagneteinrichtung 140 dann diese Anschlagstellung als Parkstellung 136 gesichert ist.

Beispielsweise ist in der Parkstellung 136 die Längsachse 28 des Haltestabs 26 parallel zur Höhenrichtung 48 oder liegt in einem kleinen spitzen Winkel von beispielsweise 10° oder 20° zu dieser Höhenrichtung 48 (vgl. Figur 2).

Bei der Bodenreinigungsmaschine 10 ist der Stützbereich 106 an dem Halter 42 angeordnet. Es ist grundsätzlich auch möglich, dass der Stützbereich 106 in der Schmutzfluid-Tankeinrichtung 84 angeordnet ist und insbesondere mit dieser abnehmbar ist.

Die Reinigungswalze weist ein erstes Stirnende 146 auf, welches an dem ersten Teil 66 liegt. Sie weist ein zweites Stirnende 148 auf, welches in dem zweiten Teil 68 liegt (Figur 9). Die Reinigungswalze erstreckt sich in eine Richtung längs der Rotationsachse 70 zwischen dem ersten Stirnende 146 und dem zweiten Stirnende 148. An einem mittleren Bereich 150 ist die Reinigungswalze 14 getrennt, sodass der erste Teil 66 und der zweite Teil 68 gebildet sind. An diesem mittleren Bereich 150 ist die Getriebeeinrichtung 16 drehmomentwirksam mit der Reinigungswalze 14 gekoppelt.

Die Reinigungswalze 14 erstreckt sich mindestens näherungsweise zwischen der ersten Querseite 74 und der zweiten Querseite 76. Das erste Stirnende 146 liegt an der ersten Querseite 146 oder ist in Richtung der Rotationsachse 70 höchstens um einen kleinen Abstand zurückgesetzt. Auf die gleiche Weise liegt das zweite Stirnende 148 in der zweiten Querseite 46 oder ist höchstens um einen kleinen Abstand zurückgesetzt. Dieser kleine Abstand, über welchen Stirnenden der Reinigungswalze 14 bezüglich der Querseiten 74, 76 zurückgesetzt sein können, beträgt insbesondere höchstens 5 % und insbesondere höchstens 1 % einer Breite B des Bodenkopfs 12 zwischen der ersten Querseite 74 und der zweiten Querseite 76 (Figur 9).

An dem Bodenkopf 12 ist eine Standfußeinrichtung 152 angeordnet. Die Schmutzfluid-Tankeinrichtung 84 weist mindestens eine durchgehende Ausnehmung 154 auf, welche der Standfußeinrichtung 152 zugeordnet ist.

Die Standfußeinrichtung 152 ist spiegelsymmetrisch zu einem Schwerpunkt der Bodenreinigungsmaschine 10 ausgebildet und angeordnet.

Bei der handgeführten Bodenreinigungsmaschine 10 weist die Schmutzfluid-Tankeinrichtung 84 in einer Abstandsrichtung zwischen der ersten Querseite 74 und der zweiten Querseite 76 beabstandete durchgehende Ausnehmungen 154a, 154b auf.

Die durchgehenden Ausnehmungen 154a, 154b gehen sowohl durch den Wannenteil 96 als auch den Deckelteil 98. Sie bilden "Tunnel" durch die Schmutzfluid-Tankeinrichtung 84. Sie weisen jeweils eine Wandung 156 auf, über welche sie von dem Aufnahmeraum 104 fluiddicht getrennt sind.

Die Ausnehmungen 154a, 154b sind bezogen auf die Längsachse 24 des Bodenkopfs 12 zwischen dem Stützbereich 106 und der Reinigungswalze 14 angeordnet.

Bei einem bevorzugten Ausführungsbeispiel sind sie bezogen auf die Längsachse 24 näher zu der Reinigungswalze 14 als zu dem Stützbereich 106.

Insbesondere sind bezogen auf die Längsachse 24 die durchgehenden Ausnehmungen 154a, 154b außermittig angeordnet.

Bei einer Ausführungsform sind sie bezogen auf die Längsachse 24 zwischen den Ausnehmungen 90 und dem vorderen Ende 78 des Halters 42 positioniert.

Die durchgehenden Ausnehmungen 154a, 154b sind in der Nähe der jeweiligen ersten Querseite 74 bzw. 76 positioniert und dabei etwas nach innen versetzt.

Es ist auch möglich, dass eine Ausnehmung 155 als Ausschnitt an der Schmutzfluid-Tankeinrichtung 84 gebildet ist, welche zu einer Querseite offen ist, wie in Figur 9 angedeutet.

Die Ausnehmung 155 als Ausschnitt (Aussparung) kann auch an einem Eckbereich positioniert sein und zu zwei Querseiten offen sein.

Bezogen auf eine Breitenrichtung 158 des Bodenkopfs 12 ist die durchgehende Ausnehmung 154a zu der nächstliegenden ersten Querseite 74 beabstandet. Die durchgehende Ausnehmung 154b ist in dieser Breitenrichtung 158 beabstandet zu der nächstliegenden zweiten Querseite 76. Ein Abstand der durchgehenden Ausnehmung 154a, 154b in der Breitenrichtung 158 ist kleiner als eine entsprechende Länge der Reinigungswalze 14 in dieser Breitenrichtung 158, wobei die Länge der Reinigungswalze 14 die Länge zwischen dem ersten Stirnende 146 und dem zweiten Stirnende 148 in der Breitenrichtung 158 ist.

Durch diese Anordnung der durchgehenden Ausnehmungen 154a, 154b ergibt sich, wie unten stehend noch näher beschrieben wird, in einer Parkposition ein sicherer Stand mit abgehobener Reinigungswalze 14. In einem Reinigungsbetrieb der Bodenreinigungsmaschine 10 behindert die Standfußeinrichtung 152 nicht den Reinigungsbetrieb. Insbesondere lässt sich ein randnaher Reinigungsbetrieb erreichen, da die Reinigungswalze 14 mindestens näherungsweise bis an die Querseiten 74, 76 reicht. Die Standfußeinrichtung 152 beeinflusst nicht negativ den für einen optimierten Reinigungsvorgang optimierten Aufbau des Bodenkopfs 12.

An dem Halter 42 sind mit den durchgehenden Ausnehmungen 154a, 154b korrespondierende Ausnehmungen 160a, 160b angeordnet. Die durchgehende Ausnehmung 154a setzt sich in der Ausnehmung 160a im Halter 42 fort; die durchgehende Ausnehmungen 154b setzt sich in der Ausnehmung 160b fort. Es sind dadurch Durchgänge zwischen der Oberseite 44 und der Unterseite 46 des Halters 42 und dann zwischen der Oberseite 44 des Halters 42 und der Unterseite 86 der Schmutzfluid-Tankeinrichtung 84 und damit des Bodenkopfs 12 gebildet.

Die handgeführte Bodenreinigungsmaschine 10 weist eine Parkposition 162 (Figuren 1 bis 4) auf. In dieser Parkposition 162 ist über die Standfußeinrichtung 152 die Reinigungswalze 14 von der Unterlage 16 abgehoben. Die Bodenreinigungsmaschine 10 stützt sich über den Bodenkopf 12 an der Unterlage 16 über den Stützbereich 106 und die Standfußeinrichtung 152 ab. Die Reinigungswalze 14 berührt die Unterlage 16 nicht. Dadurch lässt es sich vermeiden, dass die Reinigungswalze 14 "Standplatten" bekommt. Ferner lässt sich eine Beschädigung eines zu reinigenden Bodens verhindern, da der Boden (die Unterlage 16) außer Kontakt mit der Reinigungswalze 14 und eventuell auch mit Reinigungsmittel bzw. -flüssigkeit auf der Reinigungswalze 14 außer Kontakt gebracht wird. Ferner lässt sich eine verbesserte Trocknung der Reinigungswalze 14 in einem Nichtbetrieb der Bodenreinigungsmaschine 10 erreichen.

Die Parkposition 162 der Bodenreinigungsmaschine 10 als Ganzes ist insbesondere an die Parkstellung 136 der Halteeinrichtung 18 zu dem Bodenkopf 12 gekoppelt.

Die Standfußeinrichtung 152 ist über ein Gelenk 164 schwenkbar an dem Bodenkopf 12 angeordnet. Das Gelenk 164 ist bei dem Halter 42 und dort an der Oberseite 44 positioniert. Das Gelenk 164 ist damit in der Höhenrichtung 48 oberhalb der Schmutzfluid-Tankeinrichtung 84 positioniert.

Das Gelenk 164 hat eine Schwenkachse 166 (Figur 4). Die Schwenkachse 166 liegt im Wesentlichen parallel zu der Breitenrichtung 158. Sie ist parallel zu der Schwenkachse 22 der Schwenkbarkeit der Halteeinrichtung 18 an dem Bodenkopf 12. Sie ist ferner parallel zur Rotationsachse 70 der Reinigungswalze 14. Sie ist quer und insbesondere senkrecht zu der Längsachse 24 des Bodenkopfs 12. Sie ist ferner quer und insbesondere senkrecht zu der Höhenrichtung 48 des Bodenkopfs 12.

Das Gelenk 164 ist so angeordnet, dass es zwischen dem vorderen Ende 78 und dem hinteren Ende 108 des Halters positioniert ist und dabei näher zu dem hinteren Ende 108 als zu dem vorderen Ende 76 ist. Das Gelenk ist dabei im Bereich der Aufnahme 52 des Halters 42 angeordnet, und dabei zwischen der Aufnahme 52 und dem hinteren Ende 108 positioniert.

Das Gelenk 164 ist dadurch zwischen der Antriebseinrichtung 50 und dabei zwischen dem Gehäuse 56 und dem hinteren Ende 108 angeordnet bzw. ist zwischen dem Gehäuse 56 und dem Stützbereich 106 bezogen auf die Längsachse 24 positioniert.

Bei einer Ausführungsform ist es vorgesehen, dass die Schwenkachse 166 des Gelenks 164 bezogen auf die Höhenrichtung 48 näher an dem Halter 42 liegt, als die Schwenkachse 22 für die Verschwenkbarkeit der Halteeinrichtung 18 zu dem Bodenkopf 12.

Die Standfußeinrichtung 152 umfasst einen Bügel 168 (Figuren 4, 8), welche an das Gelenk 164 direkt angelenkt ist.

An dem Bügel 168 sitzen beabstandet ein erster Arm 170a und ein zweiter Arm 170b. Der Bügel 160 mit den Armen 170a, 170b ist gabelförmig ausgebildet. Zwischen dem ersten Arm 170a und im zweiten Arm 170b ist die Antriebseinrichtung 50 mit ihrem Gehäuse 56 positioniert, und ist der Gelenkhalter 124 mit dem Gelenk 20 positioniert.

Der erste Arm 170a und der zweite Arm 170b sind dabei oberhalb des Halters 42 angeordnet.

An dem ersten Arm 170a sitzt ein erster Standfuß 172a. An dem zweiten Arm sitzt ein zweiter Standfuß 172b. Der erste Standfuß 172a ist durch die Ausnehmung 160a, 154a (bzw. 155) mindestens teilweise durchgetaucht (siehe unten). Der zweite Standfuß 172b ist durch die Ausnehmungen 160b, 154b mindestens teilweise durchgetaucht.

Je nach Schwenkstellung der Standfußeinrichtung 152 ragen die Standfüße 172a, 172b über die Unterseite 86 des Bodenkopfs 12 hinaus (Figuren 1 bis 4), oder ragen nicht über die Unterseite hinaus (Figuren 5 bis 7).

Wenn die Standfüße 172a, 172b über die Unterseite 86 des Bodenkopfs 12 hinausragen und entsprechend fixiert sind (siehe unten), dann ist die Parkposition 162 der Bodenreinigungsmaschine 10 erreicht (Figuren 1 bis 4). Die Standfüße 172a, 172b stützen sich dann an der Unterlage 16 ab (Figuren 1 bis 4), und die Reinigungswalze 14 ist von der Unterlage 16 abgehoben.

Es ist ein Betätigungsmechanismus 174 vorgesehen, welcher eine Positionierung der Standfußeinrichtung 152 bezüglich Erreichen der Parkstellung 136 an eine Schwenkpositionierung der Halteeinrichtung 18 zu der Reinigungswalze 14 koppelt.

Dazu ist an dem Bügel 168 eine Lasche 176 angeordnet. Die Lasche 176 ist zwischen dem ersten Arm 170a und dem zweiten Arm 170b und insbesondere mittig zwischen diesen positioniert. Sie weist in Richtung zu der Reinigungswalze 14 hin. Die Lasche 176 (vgl. Figur 4) ist bezogen auf die Höhenrichtung 48 oberhalb des Gelenkhalters 124 angeordnet, und dabei zwischen dem ersten Stützfuß 126 und dem zweiten Stützfuß 128 positioniert. Bezogen auf die Höhenrichtung 48 ist die Lasche 176 unterhalb der Schwenkachse 22 angeordnet (vgl. Figur 4). Die Lasche 176 ist mit dem Bügel 168 drehfest verbunden und mit diesem schwenkbar. Über die Lasche 176 wird eine Kraft (ein Drehmoment) eingeleitet, um eine Schwenkbewegung der Standfußeinrichtung 152 zu bewirken.

An der Welle 130 der Halteeinrichtung 18 sitzt drehfest eine Rippe 178 (Figuren 4, 7, 8). Diese Rippe ist mit der Haltestabeinrichtung 18 um die Schwenkachse 22 drehbar.

An der Welle 130 sitzt ein Nocken 180. Dieser Nocken 180 ist über ein Gelenk 182 drehbar an der Welle 31 gehalten. Eine Drehachse 184 des Nockens 180 fällt dabei mit der Schwenkachse 22 zusammen.

Beispielsweise umfasst das Gelenk 182 Gelenkösen 186, über welche der Nocken 180 um die Drehachse 184 drehbar ist.

Der Nocken 180 ist zwischen dem ersten Stützfuß 126 und dem zweiten Stützfuß 128 positioniert und dabei in der Höhenrichtung 48 oberhalb der Lasche 176 positioniert. Über die Rippe 178 ist auf den Nocken 180 einwirkbar, wobei der Nocken 180 wiederum auf die Lasche 176 und damit die Standfußeinrichtung 152 einwirken kann.

Die Rippe 178 und der Nocken 180 sind getrennt voneinander. Nur in einer bestimmten Schwenkstellung und auch nur in einer bestimmten Schwenkrichtung kann die Rippe 178 auf den Nocken 180 einwirken.

Es ist insbesondere vorgesehen, dass der Nocken 180 gewissermaßen auf der Lasche 126 aufliegt. Wenn die Rippe 178 nicht auf den Nocken 180 einwirkt, dann liegt der Nocken 180 "lose" ohne besondere Drehmomentausübung auf der Lasche 176 auf und übt keine Kraft auf die Standfußeinrichtung 152 aus, welche in der Lage ist, die Parkstellung 136 herzustellen.

Eine solche Stellung ist in Figur 7 gezeigt.

Bei einer Schwenkung der Halteeinrichtung 18 in einer Schwenkrichtung 188 (vgl. Figur 7) kommt ab einem bestimmten Schwenkwinkelbereich die Rippe 178 in Kontakt mit dem Nocken 180. Bei einem Weiterschwenken der Halteeinrichtung 18 übt die Rippe 178 eine Kraft auf den Nocken 180 aus und dreht diesen um die Drehachse 184. Der Nocken 180 wirkt wiederum dann auf die Lasche 176 und schwenkt die Standfußeinrichtung 152 (den Bügel 168 mit den Armen 170a, 170b und den Standfüßen 172a, 172b in der entsprechenden Schwenkrichtung 190.

Außerhalb der Parkposition 162 sind die Standfüße 172a, 172b mindestens teilweise in die Ausnehmungen 160a, 154a bzw. 160b, 154b eingetaucht (Figur 7), ragen jedoch nicht über die Unterseite 86 hinaus. Es liegt eine Nichtstützstellung vor.

Durch die entsprechende Schwenkung der Schwenkrichtung 190 werden über die Kraftausübung durch die Halteeinrichtung 18 die Standfüße 172a, 172b über die Unterseite 86 herausgeschoben. Die entsprechende Beweglichkeit der Standfüße 172a, 172b, welche eine Komponente in der Höhenrichtung 48 hat, ist in den Figuren 4 und 7 durch einen Doppelpfeil mit dem Bezugszeichen 192 angedeutet.

Die Parkposition 162 ist auch eine Parkposition 162 der Standfußeinrichtung 162. Die Standfüße 172a, 172b ragen so über die Unterseite 86 des Bodenkopfs 12 (der Schmutzfluid-Tankeinrichtung 84) hinaus, dass eine Abstützung an der Unterlage erreicht ist und die Reinigungswalze 14 abgehoben ist.

Die Parkposition 162 ist erreicht, wenn die Halteeinrichtung 18 ihre Parkstellung 136 erreicht hat. Gleichzeitig ist diese Parkposition 162 der Standfußeinrichtung 152 auch durch die Parkstellung 136 der Halteeinrichtung 18 fixiert. In der Parkstellung 136 der Halteeinrichtung 18 ist diese beispielsweise kraftschlüssig mit dem Bodenkopf 12 verbunden. Der Betätigungsmechanismus 174 ist so dimensioniert, dass die Rippe 178 auf den Nocken 180 wirkt (in der Parkstellung 136 permanent wirkt), und der Nocken 180 wieder entsprechend auf die Lasche 176 wirkt, um die Parkposition 162 zu fixieren.

An dem Bodenkopf 12 ist eine Federeinrichtung 194 angeordnet, welche auf die Standfußeinrichtung 152 wirkt (vgl. die Figuren 3 und 6). Die Federeinrichtung 194 ist so angeordnet und ausgebildet, dass sie bestrebt ist, die Standfußeinrichtung 152 in Gegenrichtung zu der Schwenkrichtung 190 zu verschwenken. Die Federeinrichtung 194 ist insbesondere als Zugfedereinrichtung ausgebildet, welche bestrebt ist, die Standfußeinrichtung 152 von der Oberseite 44 des Halters 42 wegzuziehen.

Um eine Verschwenkung der Standfußeinrichtung 152 in die Parkposition 162 zu ermöglichen, muss die Kraft der Federeinrichtung 194 überwunden werden.

Wenn die Parkstellung 136 der Halteeinrichtung 18 aufgehoben wird, in dem diese entgegen der Schwenkrichtung 188 aus der Parkstellung 136 verschoben wird, dann wirkt ab einem bestimmten Schwenkwinkelbereich die Rippe 178 nicht mehr auf den Nocken 180. Die Federeinrichtung 194 kann dann die Standfußeinrichtung 152 entgegen der Schwenkrichtung 190 verschwenken. Dadurch werden die Standfüße 172a, 172b mit einer Bewegungskomponente parallel zu der Höhenrichtung 48 zurückgezogen und ragen dadurch insbesondere nicht mehr über die Unterseite 86 des Bodenkopfs 12 hinaus. Die Reinigungswalze 14 senkt sich dadurch ab und es ist ein Reinigungsbetrieb der Bodenreinigungsmaschine 10 möglich. Es liegt keine Abstützung über die Standfüße 172a, 172b mehr vor.

Die handgeführte Bodenreinigungsmaschine 10 funktioniert wie folgt:
In einer Parkposition 162 der Bodenreinigungsmaschine 10 (Figuren 1 bis 4) ist die Bodenreinigungsmaschine 10 über dem Bodenkopf 12 so an der Unterlage 16 abgestützt, dass die Reinigungswalze 14 von der Unterlage 16 abgehoben ist. Dadurch werden Standplatten an der Reinigungswalze 14 verhindert, es lässt sich eine verbesserte Trocknung der Reinigungswalze 14 erreichen und es wird eine Bodenbeschädigung vermieden.

In der Parkposition 162 ist die Bodenreinigungsmaschine über den Bodenkopf 12 an der Unterlage 16 abgestützt, wobei die Abstützung über den Stützbereich 106 und die Standfüße 172a, 172b der Standfußeinrichtung 152 erfolgt.

Insbesondere ist die Halteeinrichtung 118 in der Parkstellung 136 und dabei durch die Haltemagneteinrichtung 140 gesichert. Die Parkstellung 136 der Halteeinrichtung 18 fixiert auch die Parkposition 162 als Parkposition der Bodenreinigungsmaschine 10 und der Standfußeinrichtung 152.

In der Parkstellung 136 der Halteeinrichtung 18 kontaktiert die Rippe 178 den Nocken 180 und drückt diesen gegen die Lasche 176. Die entsprechende Kraft sichert die Parkposition 162.

Um die Bodenreinigungsmaschine 10 ausgehend von der Parkposition 162 in Betrieb nehmen zu können, wird die Halteeinrichtung 18 um die Schwenkachse 22 in einer Schwenkrichtung 188' (Figur 1) verschwenkt. Die Schwenkrichtung 188' ist dabei eine Gegenrichtung zur Schwenkrichtung 188. Bei dieser Verschwenkung wird die Halteeinrichtung 18 von der Reinigungswalze 14 weg verschwenkt.

Ab einem bestimmten Schwenkwinkel kontaktiert die Rippe 178 den Nocken 180 nicht mehr. Dieser wird gewissermaßen "lose" gemacht und er liegt nur noch lose auf der Lasche 176 auf, ohne nennenswerte Kraftausübung.

Die Kraft der Federeinrichtung 194 bewirkt dann, dass die Standfußeinrichtung 152 nach oben gezogen wird und damit von der Unterlage 16 weggezogen wird. Die Standfüße 172a, 172b drehen bzw. schieben sich von der Unterlage 16 weg und ihr entsprechendes vorderes Ende, welches vorher die Unterlage 16 berührt hat, taucht in die Ausnahme 154a, 154b ein.

Der Bodenkopf 12 senkt sich dadurch auf die Unterlage 16 ab, bis die Reinigungswalze 14 die Unterlage berührt. Der Bodenkopf 12 ist dann über den Stützbereich 106 und die Reinigungswalze 14 an der Unterlage 16 abgestützt.

Es ist insbesondere ein Anschlag für die Standfußeinrichtung 152 vorgesehen, welche einen maximalen Schwenkwinkel der Schwenkrichtung 188' begrenzt.

Es ist vorzugsweise vorgesehen, dass, wenn die entsprechende Stellung erreicht ist, die Standfüße 172a, 172b nicht mehr über die Unterseite 86 des Bodenkopfs 12 hinausragen (Figuren 5 bis 7).

Es ist dann ein Reinigungsbetrieb der Bodenreinigungsmaschine 10 möglich.

Im Reinigungsbetrieb der Bodenreinigungsmaschine 10 ist die Reinigungswalze 14 über die Antriebseinrichtung 50 rotatorischen angetrieben. Hier wird Reinigungsflüssigkeit (Wasser mit oder ohne beispielsweise tensidischem Reinigungsmittel) aus der Tankeinrichtung 34 über die Zuführungseinrichtung 40 zugeführt. Insbesondere wird die Reinigungswalze 14 direkt angefeuchtet.

Es liegt insbesondere ein Vortrieb in der Richtung 80 vor.

Ein zu reinigender Bereich an der Unterlage 16 wird über die Reinigungswalze mit Reinigungsflüssigkeit beaufschlagt. Es folgt ferner eine mechanische Einwirkung. Es lässt sich Schmutz lösen, durch die Reinigungswalze 14 mitnehmen und über die Abstreifeinrichtung 118 abstreifen und in die Schmutzfluid-Tankeinrichtung 84 befördern.

Nach Beendigung eines Reinigungsvorgangs verschwenkt ein Bediener die Halteeinrichtung 18 in der Schwenkrichtung 188 in die Parkstellung 136. Ab einem bestimmten Schwenkwinkelbereich kann dann die Rippe 178 auf den Nocken 180 wirken, welcher dann wiederum ein Drehmoment an der Lasche 176 in die Standfußeinrichtung 152 einleitet. Die Standfußeinrichtung 152 verschwenkt sich in der Schwenkrichtung 190, die Standfüße 172a, 172b fahren aus und stützen sich dann an der Unterlage 16 ab. Die Reinigungswalze 14 wird abgehoben. Durch Schwenkung der Halteeinrichtung 18 durch einen Bediener in die Parkstellung 136 erfolgt dabei dieses Abheben automatisch.

Die Standfüße 172a, 172b sind durch die Schmutzfluid-Tankeinrichtung 84 durchgeführt. Der Bodenkopf 12 lässt sich dadurch optimiert für einen Reinigungsvorgang ausbilden. Die Reinigungswalze 14 kann bis zu den Querseiten 74, 76 reichen. Der Bodenkopf lässt sich ferner mit einer relativ geringen Höhe in der Höhenrichtung 48, insbesondere im Bereich des vorderen Endes 78 ausbilden, sodass eine optimierte Unterfahrbarkeit unter Möbel und dergleichen erreicht ist.

Bei dem Betätigungsmechanismus 174 ist die Halteeinrichtung 18 nicht permanent mit der Standfußeinrichtung 152 gekoppelt. In einem Schwenkbereich der Halteeinrichtung 18 für den Reinigungsbetrieb sind die Rippe 178 und der Nocken 180 entkoppelt. Dies bedeutet, dass in diesem Schwenkbereich auch der Nocken 180 nicht mitbewegt wird. Dadurch ergeben sich eine optimierte Platznutzung und eine vereinfachte Bedienung für einen Benutzer. Die optimierte Platznutzung erlaubt wiederum einen optimierten Reinigungsbetrieb.

Bei dem obigen Ausführungsbeispiel ist eine mechanische Kopplung der Halteeinrichtung 18 mit der Standfußeinrichtung 152 vorgesehen. Es ist auch möglich, dass keine mechanische Kopplung, sondern eine signalwirksame Kopplung vorhanden ist. Beispielsweise ist eine Sensorvorrichtung vorgesehen, welche ermittelt, ob die Halteeinrichtung 18 in die Parkstellung gebracht wird bzw. in der Parkstellung ist. Bei einem entsprechenden Sensorsignal wird beispielsweise durch einen Elektromotor dann die Standfußeinrichtung 152 in die Parkposition 162 gebracht.

Bei Herausführen der Halteeinrichtung 18 aus der Parkstellung 136 wird entsprechend die Standfußeinrichtung 152 über den Elektromotor aus der Stützstellung (Parkposition 162) heraus verschwenkt.

Die Schmutzfluid-Tankeinrichtung 84 lässt sich bei großem Aufnahmevolumen mit geringer Höhe in der Höhenrichtung 48 ausbilden. Durch die Ausnehmungen 154a, 154b lässt sich über die Standfußeinrichtung 152 auch bei an dem Bodenkopf 12 angeordneter Schmutzfluid-Tankeinrichtung 84 die Parkposition 162 auf einfache Weise erreichen. Es müssen dazu beispielsweise nicht die Breitenabmessungen des Bodenkopfs 12 in der Breitenrichtung 158 erhöht werden und über die Stirnenden 146, 148 der Reinigungswalze 14 hinaus erhöht werden.

Die technische Lösung der Durchführung von Standfüßen durch die Schmutzfluid-Tankeinrichtung ist beispielsweise auch bei Reinigungsrobotern einsetzbar. Insbesondere lässt sich ein selbstfahrendes und selbstlenkendes Bodenreinigungsgerät bereitstellen, welches einen Bodenkopf aufweist, mindestens eine Reinigungswalze, welche an dem Bodenkopf angeordnet ist, eine Schmutzfluid-Tankeinrichtung, welche an dem Bodenkopf angeordnet ist, und eine Standfußeinrichtung, welche an dem Bodenkopf angeordnet ist, wobei in einer Parkposition der Bodenreinigungsmaschine der Bodenkopf derart an einer Unterlage abgestützt ist, dass die mindestens eine Reinigungswalze beabstandet zu der Unterlage ist, wobei die Schmutzfluid-Tankeinrichtung mindestens eine durchgehende Ausnehmung aufweist, durch welche mindestens in der Parkposition ein Standfuß der Standfußeinrichtung durchgetaucht ist.

Beispielsweise ist ein motorischer Antrieb zur Bewegung der Standfußeinrichtung insbesondere für einen Übergang zwischen der Parkposition in eine Reinigungsposition und für den Übergang von einer Reinigungsposition in eine Parkposition vorgesehen.

Ein weiteres Ausführungsbeispiel einer erfindungsgemäßen handgeführten Bodenreinigungsmaschine 202 ist in den Figuren 11 bis 18 in einer Teildarstellung gezeigt. Es ist dabei nur ein Teil einer entsprechenden Halteeinrichtung zur Handführung der Bodenreinigungsmaschine 202 gezeigt. Die Figuren 15 bis 18 zeigen eine Parkstellung der Bodenreinigungsmaschine; die Figuren 11 bis 14 zeigen eine Stellung einer Halteeinrichtung zu einem Bodenkopf 204 außerhalb der Parkstellung.

Der Bodenkopf 204 ist in großen Teilen gleich ausgebildet wie der Bodenkopf 12 der Bodenreinigungsmaschine 10. Für gleiche Elemente wie bei dem Bodenkopf 12 werden gleiche Bezugszeichen verwendet.

Die handgeführte Bodenreinigungsmaschine 202 unterscheidet sich von der Bodenreinigungsmaschine 10 im Wesentlichen durch die Verbindung einer Halteeinrichtung 206 mit dem Bodenkopf 204.

Die Halteeinrichtung 206 weist einen Haltestab entsprechend dem Haltestab 26 auf (in den Figuren 11 bis 18 nicht gezeigt). Sie weist eine Erstreckung mit einer Längsachse entsprechend der Längsachse 28 auf.

Die Halteeinrichtung 206 ist über eine Gelenkeinrichtung 208 schwenkbar an den Bodenkopf 204 angelenkt.

Die Gelenkeinrichtung 208 umfasst ein erstes Gelenk 210, über welches die Halteeinrichtung 206 um eine Schwenkachse 212 schwenkbar an den Bodenkopf 204 angelenkt ist.

Die Schwenkachse 212 liegt senkrecht zu der Längsachse 28. Eine Schwenkstellung der Halteeinrichtung 206 an dem ersten Gelenk 210 bestimmt die Höhe der handgeführten Bodenreinigungsmaschine 202 zwischen einer Unterseite des Bodenkopfs 204 und einer Oberseite der Halteeinrichtung 206. Die Darstellungen gemäß den Figuren 11 bis 14 auf der einen Seite und gemäß den Figuren 15 bis 18 auf der anderen Seite unterscheiden sich in der Schwenkstellung der Halteeinrichtung 206 um die Schwenkachse 212.

Die Schwenkachse 212 entspricht der Schwenkachse 22 bei der Bodenreinigungsmaschine 10.

Bei einer Ausführungsform ist an der Halteeinrichtung 206 drehfest eine Welle 214 angeordnet, welche entsprechend an dem ersten Gelenk 210 gelagert ist und die Schwenkbarkeit um die Schwenkachse 212 ermöglicht.

Die Welle 214 entspricht der Welle 130 bei der Bodenreinigungsmaschine 10.

Die Gelenkeinrichtung 208 umfasst ein zweites Gelenk 216. Das zweite Gelenk 216 sitzt auf dem ersten Gelenk 210. Über das zweite Gelenk 216 ist die Halteeinrichtung 206 und dabei insbesondere ein Haltestab entsprechend dem Haltestab 26 (mit einem Bügelgriff entsprechend dem Bügelgriff 30) um eine Drehachse 218 drehbar, welche parallel zu der Längsachse 28 ist. Die Drehachse 218 ist dadurch senkrecht zu der Schwenkachse 212 orientiert.

Die entsprechende Drehbarkeit der Halteeinrichtung 206 an dem zweiten Gelenk 216 um die Drehachse 218 ist in den Figuren 11, 12 durch den Doppelpfeil mit dem Bezugszeichen 220 angedeutet.

Die Drehbarkeit der Halteeinrichtung 206 um die Drehachse 218 ist eine zusätzliche Bewegungsmöglichkeit der Halteeinrichtung 206 zu dem Bodenkopf 204 und ermöglicht insbesondere eine Drehausrichtung des entsprechenden Bügelgriffs 30 der Halteeinrichtung 206 zu dem Bodenkopf 204. Es ergeben sich so erleichterte Reinigungsmöglichkeiten.

Insbesondere ist die Drehbarkeit der Halteeinrichtung 206 um die Drehachse 218 in jeder Schwenkstellung der Halteeinrichtung 206 bezogen auf die Schwenkachse 212, mit Ausnahme einer Parkstellung 222 (welche der Parkstellung 136 bei der Bodenreinigungsmaschine 10 entspricht), möglich. Die entsprechende Parkstellung 222 ist in den Figuren 15 bis 18 gezeigt.

Bei einem Ausführungsbeispiel ist es vorgesehen, dass bezogen auf eine Grundstellung mit dem Drehwinkel null die Halteeinrichtung 206 um die Drehachse 218 um einen Winkel bis zu ± *α* drehbar ist, wobei insbesondere *α* bei mindestens 30° liegt. Die Grundstellung ist eine Stellung, bei welcher der Bügelgriff 30 parallel zu einer Längsachse 224 des Bodenkopfs 204 ausgerichtet ist. Diese Längsachse 224 beim Bodenkopf 204 entspricht der Längsachse 24 bei dem Bodenkopf 12 der Bodenreinigungsmaschine 10.

Der Bodenkopf 204 weist einen Halter 226 auf, welcher dem Halter 42 des Bodenkopfs 12 entspricht. Der Halter 226 ist insbesondere als Halteplatte ausgebildet. An ihm sitzt an einer Oberseite ein Gehäuse 228.

Das Gehäuse 228 hat eine Öffnung 230, wobei diese Öffnung 230 an einer Oberseite des Gehäuses 228 positioniert ist. Im Bereich dieser Öffnung 230 sitz an dem Bodenkopf 204 die Gelenkeinrichtung 208 und die Halteeinrichtung 206 taucht mit einem Teilbereich durch die Öffnung 230 in das Gehäuse 228 ein.

An einer dem Gehäuse 228 abgewandten Unterseite des Halters 226 sitzt eine Tankeinrichtung entsprechend der Tankeinrichtung 84.

An dem Halter 226 sitzt ferner ein Motor entsprechend dem Motor 54. Es ist eine Getriebeeinrichtung entsprechend der Getriebeeinrichtung 60 zur Übertragung von Drehmoment von dem Motor 54 auf die Reinigungswalze 14 vorgesehen.

Ferner sitzt an dem Halter 226 eine Standfußeinrichtung entsprechend der Standfußeinrichtung 152. Diese weist Standfüße entsprechend den Standfüßen 172a, 172b auf. Die Standfußeinrichtung 152 umfasst eine Lasche entsprechend der Lasche 176.

Der Motor 54, die Getriebeeinrichtung 60, die Standfußeinrichtung 152 usw. sind geschützt in dem Gehäuse 228 angeordnet.

Bei der Bodenreinigungsmaschine 202 umfasst die Halteeinrichtung 206 einen ersten Teil 232 (vgl. beispielsweise Figur 14). An diesem ersten Teil 232 ist ein Handgriff wie beispielsweise der Bügelgriff 30 angeordnet. Sie umfasst ferner einen zweiten Teil 234. An dem zweiten Teil 234 sitz die Welle 214. Der zweite Teil 234 ist über das erste Gelenk 210 an den Bodenkopf 204 angelenkt. Der zweite Teil 234 ist um die Schwenkachse 212 gegenüber dem Bodenkopf 204 schwenkbar. Bezüglich der Drehachse 218 ist der zweite Teil 234 drehfest zu dem Bodenkopf 204.

Der zweite Teil 234 ist über das zweite Gelenk 216 um die Drehachse 218 drehbar mit dem ersten Teil 232 verbunden. Der zweite Teil 234 ist durch diese Anordnung um die Schwenkachse 212 gegenüber dem Bodenkopf 204 schwenkbar und um Drehachse 218 gegenüber dem Bodenkopf 204 drehbar.

Grundsätzlich ist es auch möglich, dass die Halteeinrichtung 206 als Ganzes drehbar (um die Drehachse 218) an den Bodenkopf 204 angelenkt ist. Bei dieser Ausführungsform ist dann insbesondere auch das entsprechende Gelenk mit der Schwenkachse 212 drehbar, welches bei der Bodenreinigungsmaschine 202 drehfest bezogen auf die Drehachse 218 zum Bodenkopf 204 ist.

An der Halteeinrichtung 206 und dabei an dem ersten Teil 232 ist drehfest ein Kipphebel 236 (vgl. beispielsweise Figur 13) angeordnet. Der Kipphebel 236 ist mit Schwenkung der Halteeinrichtung 206 um die Schwenkachse 212 schwenkbar. Bezüglich der Drehachse 218 ist er drehfest zu dem Bodenkopf 204. Der Kipphebel 236 ist in dem Gehäuse 228 um die Schwenkachse 212 schwenkbar positioniert.

Der Kipphebel 236 sitzt an einer Verlängerung der Halteeinrichtung 206, welche (durch die Öffnung 230 hindurch) in das Gehäuse 228 ragt, so dass der Kipphebel 236 in einem Innenraum des Gehäuses 228 angeordnet ist.

Der Kipphebel 236 ist jenseits der Welle 214 positioniert; die Welle 214 (zur Schwenklagerung der Halteeinrichtung 206 an dem Bodenkopf 204 mit der Schwenkachse 212) ist zwischen dem Kipphebel 236 und dem zweiten Gelenk 216 angeordnet.

An einem Ende des Kipphebels 236 ist ein Haltemagnet 238 angeordnet. Dieser Haltemagnet 238 ist mit dem Kipphebel 236 schwenkbar in dem Innenraum des Gehäuses 228. Die Schwenkbewegung wird dabei durch eine Schwenkbewegung der Halteeinrichtung 206 initiiert.

Der Haltemagnet 238 bildet zusammen mit einem Gegenelement 240 eine Haltemagneteinrichtung 242. Durch die Haltemagneteinrichtung 242 ist die Parkstellung 222 der Bodenreinigungsmaschine 202 (Figuren 15 bis 18) fixierbar.

Das Gegenelement 240 ist eine (in der Parkstellung 222) mit dem Haltemagneten 238 kooperierende Metallplatte. Das Gegenelement 240 ist fest (und insbesondere nicht um die Schwenkachse 212 schwenkbar) in dem Gehäuse 28 angeordnet.

Beispielsweise ist das Gegenelement 240 in einem spitzen Winkel 244 zu einer Höhenachse 46 des Bodenkopfs 204 orientiert angeordnet.

In der Parkstellung 222 (vgl. insbesondere Figur 17) liegt der Haltemagnet 238 an dem Gegenelement 240 an und die Magnetkraft sichert kraftschlüssig die Parkstellung 222. Die Haltemagneteinrichtung 242 mit dem Gegenelement 240 und dem Haltemagneten 238 sichert in der Parkstellung 222 diese derart, dass die Halteeinrichtung 206 stehend gegenüber dem Bodenkopf 204 (kraftschlüssig) fixiert ist.

Beispielsweise ist in der Parkstellung 222 (vgl. Figur 17) die Halteeinrichtung 206 bezüglich ihrer Längsachse 28 in einem spitzen Winkel 248 zu der Höhenachse 246 orientiert. Der spitze Winkel 248 liegt beispielsweise in der Größenordnung von 20°.

Es ist beispielsweise auch möglich, dass die Halteeinrichtung 206 mindestens näherungsweise parallel zu der Höhenachse 246 orientiert ist (und der spitze Winkel 248 in der Nähe von 0° liegt).

Die Haltemagneteinrichtung 242 verhindert in der Parkstellung 222 ein Zurückfallen der Halteeinrichtung 206 in der Schwenkrichtung 250 gemäß Figur 17.

Bei einer Ausführungsform ist das Gegenelement 240 in Bezug auf den Haltemagneten 238 so angeordnet, dass ein Anschlag 252 (Figur 17) gebildet ist, welcher einen maximalen Schwenkwinkel begrenzt und welcher die Parkstellung 222 in einer Gegenrichtung 254 zu der Schwenkrichtung 250 definiert. Wenn der Haltemagnet 238 mechanisch an das Gegenelement 240 anschlägt, dann ist ein maximaler Schwenkwinkel für das erste Gelenk 210 mit der Schwenkachse 212 erreicht und eine weitere Verschwenkung in der Gegenrichtung 254 ist aufgrund des Anschlags 252 nicht mehr möglich (Figur 17).

Ausgehend von einer Schwenkstellung der Halteeinrichtung 206 (bezogen auf die Schwenkachse 212) außerhalb der Parkstellung 22 (vgl. beispielsweise Figur 13) lässt sich die Halteeinrichtung 206 in der Gegenrichtung 254 verschwenken, bis der Anschlag 252 wirkt und der Haltemagnet 238 an dem Kipphebel 236 an das Gegenelement 240 anschlägt. Es ist dann der maximale Schwenkwinkel und dadurch auch die Parkstellung 222 erreicht. Es ist dann auch automatisch die Parkstellung 222 durch die Haltemagneteinrichtung 242 kraftschlüssig gegenüber Zurückschwenken (Zurückkippen) in der Schwenkrichtung 250 gesichert.

Die Haltemagneteinrichtung 242 mit dem Gegenelement 240 und dem Haltemagneten 238 ist in dem Gehäuse 228 angeordnet. Es lässt sich dadurch die Gesamthöhe des Bodenkopfs 204 in Richtung der Höhenachse 246 klein halten und es ergibt sich eine gute Unterfahrbarkeit unter Möbel und dergleichen.

Die Ausbildung der Haltemagneteinrichtung 242 ist unabhängig davon, ob eine Drehbarkeit der Halteeinrichtung 206 bzw. an der Halteeinrichtung 206 um die Drehachse 218 vorgesehen ist.

An dem Bodenkopf 204 ist ein Schild 256 angeordnet bzw. dieses Schild 256 ist dem Bodenkopf 204 zugeordnet. Dieses Schild 256 ist mit der Halteeinrichtung 206 bezüglich der Schwenkung um die Schwenkachse 212 beweglich. Bezüglich der Drehbarkeit um die Drehachse 218 ist das Schild 256 drehfest zu dem Bodenkopf 204 bzw. zu dem ersten Teil 232 der Halteeinrichtung 206.

An dem ersten Teil 232 der Halteeinrichtung 206 ist eine Rippe 258 angeordnet. Diese Rippe 258 (siehe beispielsweise die Figuren 14 und 18) entspricht von der Funktionsweise her der Rippe 178 bei der Bodenreinigungsmaschine 10.

Ferner ist an dem ersten Teil 232 der Halteeinrichtung 206 ein Nocken 260 drehbar angeordnet. Dieser Nocken 260 entspricht von der Funktion her dem Nocken 180 bei der Bodenreinigungsmaschine 10.

Wie bei der Bodenreinigungsmaschine 10 wirkt ab einem bestimmten Schwenkwinkelbereich (bezogen auf die Schwenkachse 212) die Rippe 258 auf den Nocken 260 (vgl. Figur 18), und bewegt diesen auf eine Lasche 176 (es wird das gleiche Bezugszeichen wie bei der Bodenreinigungsmaschine 10 verwendet) der Standfußeinrichtung 152.

Es werden dadurch die Standfüße 172a, 172b in die Parkposition 162 gebracht (Figuren 15 bis 18).

Die Funktionsweise ist die gleiche wie anhand der Bodenreinigungsmaschine 10 beschrieben.

An dem Nocken 260 ist ein konvexer Bereich 262 angeordnet. Dieser konvexe Bereich 262 ist mit dem Nocken 260 drehbar.

Der konvexe Bereich 262 bildet eine Bahnführung 264 für einen gekrümmten Teilbereich 266 des Schilds 256.

Das Schild 256 ist so an dem ersten Teil 232 angeordnet, dass es mit diesem bei einer Schwenkung um die Schwenkachse 212 schwenkbar ist. Es ist dabei an einem Bereich der Halteeinrichtung 206 angeordnet, welcher abgewandt zu dem Bodenkopf 204 ist (vgl. beispielsweise Figur 14).

An der Halteeinrichtung 206 sitzt an dem zweiten Teil 234 (welches bezüglich des ersten Teils 232 um die Drehachse 218 drehbar ist ein erstes Formschlusselement 268. Bei der gezeigten Ausführungsform ist das erste Formschlusselement 268 als Ausnehmung ausgebildet.

An dem Schild 256 sitzt beabstandet zu dem gekrümmten Teilbereich 266 ein zweites Formschlusselement 270, welches zur Kooperation mit dem ersten Formschlusselement 268 vorgesehen ist.

Bei dem gezeigten Ausführungsbeispiel ist das zweite Formschlusselement 270 ein Stift, welcher zum Eintauchen (in der Parkstellung 222) in das erste Formschlusselement 268 vorgesehen ist.

An der Halteeinrichtung 206 und dabei an dem zweiten Teil 234 ist ein Abstandshalter 272 angeordnet. Der Abstandshalter 272 dient dazu, das zweite Formschlusselement 270 außerhalb der Parkstellung 222 beabstandet zu dem ersten Formschlusselement 268 zu halten, so dass außerhalb der Parkstellung 222 keine Formschlussverbindung zwischen dem Schild 256 und der Halteeinrichtung 206 (über die Formschlusselemente 268, 270) hergestellt ist.

Bei einer Ausführungsform ist der Abstandshalter 272 ein Stift 274, welcher durch eine Feder 276 federgestützt ist. Die Feder 276 ist dabei angeordnet und ausgebildet, dass sie bestrebt ist, den Stift 274 in Richtung des Schilds 256 zu drücken und dabei ein Eintauchen des zweiten Formschlusselements 270 in das erste Formschlusselement 268 zu verhindern, sofern keine entsprechende Gegenkraft vorhanden ist. Wie unten noch erläutert wird, ist diese Gegenkraft in der Parkstellung 222 vorhanden.

Außerhalb der Parkstellung 222 (vgl. beispielsweise Figur 14) ist das Schild 256 mit dem gekrümmten Teilbereich 266 teilweise an dem konvexen Bereich 262 angelegt. Dieser bildet auch einen Abstandshalter. Das zweite Formschlusselement 270 ist nicht in das erste Formschlusselement 268 eingetaucht. Dadurch ist eine Drehbarkeit an der Halteeinrichtung 206 um die Drehachse 218, d.h. eine Drehbarkeit des ersten Teils 232 zu dem zweiten Teil 234 möglich. Diese Drehbarkeit ist nicht gesperrt.

Wenn die Halteeinrichtung 206 in die Parkstellung 222 gebracht wird (vgl. beispielsweise Figur 18), dann ist bei der entsprechenden Schwenkbewegung auch das Schild 256 mit bewegt. Der gekrümmte Teilbereich 266 ist an der Bahnführung 264 geführt, bis eine Anlage an dem konvexen Bereich 262 (d.h. an dem Nocken 260) erreicht ist. In der Parkstellung 222 wird über einen Anschlag 278 eine entsprechende Gegenkraft zur Kraft der Feder 276 ausgeübt, welche das Schild 256 gegen den Stift 274 drückt und dabei den Abstand verringert. Der Stift 274 wird gewissermaßen in seine Führung zurückgedrückt. Dadurch ist ein Eindringen des zweiten Formschlusselements 270 in das erste Formschlusselement 268 möglich und es wird eine Formschlussverbindung erreicht. Diese Formschlussverbindung sperrt die Drehbarkeit an der Halteeinrichtung 206 um die Drehachse 218. Dies ist in Figur 18 durch den durchgestrichenen Doppelpfeil 280 angedeutet. Die Drehbarkeit um die Drehachse 218 ist gesperrt.

Das Schild 256 ist in seiner geometrischen Ausgestaltung mit dem gekrümmten Teilbereich 266 in Relation zu dem Abstandshalter 272 so ausgebildet, dass sich bei Überführung in die Parkstellung 222 sein Abstand zu der Halteeinrichtung 206 verringert, um die Formschlussverbindung zwischen dem ersten Formschlusselement 268 und dem zweiten Formschlusselement 270 automatisch zu erreichen (bei richtiger Ausrichtung der Halteeinrichtung 206 bezüglich der Drehachse 218). Der Nocken 260 mit seinem konvexen Bereich 262 ist entsprechend ausgebildet, um in der Parkstellung 222 in Zusammenwirkung mit dem Anschlag 278 an dem Gehäuse 228 diese Fixierungsstellung zu erreichen.

Die Bodenreinigungsmaschine 202 funktioniert bezüglich der Schwenkbarkeit und Drehbarkeit der Halteeinrichtung 206 wie folgt:
Außerhalb der Parkstellung 222 lässt sich die Halteeinrichtung 206 um die Schwenkachse 212 schwenken, um eine entsprechende optimierte Bedienung zu ermöglichen. Ferner ist eine Drehbarkeit eines Teils der Halteeinrichtung 206 an dem zweiten Gelenk 216 um die Drehachse 218 möglich. Dadurch lässt sich insbesondere der Bügelgriff 30 je nach Reinigungsvorgang zu dem Bodenkopf 204 ausrichten.

Zum Erreichen der Parkstellung 222 wird die Halteeinrichtung 206 in der Schwenkrichtung 250 verschwenkt. Wenn der entsprechende Schwenkwinkel erreicht ist, welcher dabei durch den Anschlag 252 an der Haltemagneteinrichtung 242 definiert ist, wird die entsprechende Parkstellung 222 automatisch durch die Haltemagneteinrichtung 242 gehalten.

Bei Überführung in die Parkstellung 222 bewegt sich das Schild 256 mit und es wird in der Parkstellung 222 eine Formschlussverbindung erreicht, um die Drehbarkeit um die Drehachse 218 an der Halteeinrichtung 206 zu sperren.

Weiterhin wird beim Übergang in die Parkstellung 222 die Parkposition 162 der Standfüße 172a, 172b erreicht. Ab einer bestimmten Schwenkstellung wirkt die Rippe 258 auf den Nocken 260, welcher dann wiederum auf die Lasche 176 der Standfußeinrichtung 152 wirkt.

In der Parkstellung 222 ist die Parkposition 162 der Standfußeinrichtung 152 fixiert.

Weiterhin ist die Kinematik bezüglich der Rippe 258 und des Nockens 260 so ausgebildet, dass entsprechend in der Parkstellung 222 über das Schild 256 eine entsprechende formschlüssige Fixierungsstellung erreicht wird, welche die Drehbarkeit um die Drehachse 218 sperrt.

Ansonsten funktioniert die Bodenreinigungsmaschine 202 wie die Bodenreinigungsmaschine 10.

### Bezugszeichenliste

- 10: handgeführte Bodenreinigungsmaschine
- 12: Bodenkopf
- 14: Reinigungswalze
- 16: Unterlage
- 18: Halteeinrichtung
- 20: Gelenk
- 22: Schwenkachse
- 24: Längsachse (Bodenkopf)
- 26: Haltestab
- 28: Längsachse (Halteeinrichtung)
- 30: Bügelgriff
- 32: Batterieeinrichtung
- 34: Tankeinrichtung für Reinigungsflüssigkeit
- 36: Halter
- 38: Halter
- 40: Zuführungseinrichtung
- 42: Halter des Bodenkopfs
- 44: Oberseite
- 46: Unterseite
- 48: Höhenrichtung
- 50: Antriebseinrichtung
- 52: Aufnahme
- 54: Motor
- 56: Gehäuse
- 58: Motorachse
- 60: Getriebeeinrichtung
- 62: erste Welle
- 64: zweite Welle
- 66: erstes Teil
- 68: zweites Teil
- 70: Rotationsachse
- 72: mittlerer Bereich
- 74: erste Querseite
- 76: zweite Querseite
- 78: vorderes Ende
- 80: Richtung
- 82: Rotationsrichtung
- 84: Tankeinrichtung (mit Ausführungsbeispiel Schmutzfluid-Tankeinrichtung)
- 86: Unterseite
- 88: Fixierungseinrichtung
- 90: Lasche
- 92: Ausnehmung
- 94: Abnahmerichtung
- 94': Abnahmerichtung
- 96: Wannenteil
- 98: Deckelteil
- 100: Boden
- 102: Ausnehmung
- 104: Aufnahmeraum
- 106: Stützbereich
- 108: hinteres Ende
- 110: Rolle
- 112: Ausschnitt
- 114: Träger
- 116: Besatz
- 118: Abstreifeinrichtung
- 119: Kehrelement
- 120: Abstreifer
- 122: Mündung
- 124: Gelenkhalter
- 126: erster Gelenkfuß
- 128: zweiter Gelenkfuß
- 130: Welle
- 132: Abdeckung
- 134: Schwenkwinkelbereich
- 136: Parkstellung
- 138: Parkstellung-Halteeinrichtung
- 140: Haltemagneteinrichtung
- 142: Haltemagnet
- 144: Gegenelement
- 146: erstes Stirnende
- 148: zweites Stirnende
- 150: mittlerer Bereich
- 152: Standfußeinrichtung
- 154: durchgehende Ausnehmung
- 154a: durchgehende Ausnehmung
- 154b: durchgehende Ausnehmung
- 155: durchgehende Ausnehmung
- 156: Wandung
- 158: Breitenrichtung
- 160a: Ausnehmung
- 160b: Ausnehmung
- 162: Parkposition
- 164: Gelenk
- 166: Schwenkachse
- 168: Bügel
- 170a: erster Arm
- 170b: zweiter Arm
- 172a: erster Standfuß
- 172b: zweiter Standfuß
- 174: Betätigungsmechanismus
- 176: Lasche
- 178: Rippe
- 180: Nocken
- 182: Gelenk
- 184: Drehachse
- 186: Gelenköse
- 188: Schwenkrichtung
- 188': Schwenkrichtung
- 190: Schwenkrichtung
- 192: Beweglichkeit
- 194: Federeinrichtung
- 202: handgeführte Bodenreinigungsmaschine
- 204: Bodenkopf
- 206: Halteeinrichtung
- 208: Gelenkeinrichtung
- 210: erstes Gelenk
- 212: Schwenkachse
- 214: Welle
- 216: zweites Gelenk
- 218: Drehachse
- 220: Doppelpfeil
- 222: Parkstellung
- 224: Längsachse
- 226: Halter
- 228: Gehäuse
- 230: Öffnung
- 232: erster Teil
- 234: zweiter Teil
- 236: Kipphebel
- 238: Haltemagnet
- 240: Gegenelement
- 242: Haltemagneteinrichtung
- 244: spitzer Winkel
- 246: Höhenachse
- 248: spitzer Winkel
- 250: Schwenkrichtung
- 252: Anschlag
- 254: Gegenrichtung
- 256: Schild
- 258: Rippe
- 260: Nocken
- 262: konvexer Bereich
- 264: Bahnführung
- 266: gekrümmter Teilbereich
- 268: erstes Formschlusselement
- 270: zweites Formschlusselement
- 272: Abstandshalter
- 274: Stift
- 276: Feder
- 278: Anschlag
- 280: Doppelpfeil

## Patentansprüche

1. Bodenreinigungsmaschine, umfassend einen Bodenkopf (12; 204), mindestens eine Reinigungswalze (14), welche an dem Bodenkopf (12; 204) angeordnet ist, eine Tankeinrichtung (84), welche an dem Bodenkopf (12; 204) angeordnet ist, und eine bewegliche Standfußeinrichtung (152), welche an dem Bodenkopf (12; 204) angeordnet ist, wobei in einer Parkposition (162) der Bodenreinigungsmaschine der Bodenkopf (12; 204) durch die Standfußeinrichtung (152) derart an einer Unterlage (16) abgestützt ist, dass die mindestens eine Reinigungswalze (14) beabstandet zu der Unterlage (16) ist, **dadurch gekennzeichnet, dass** die Tankeinrichtung (84) mindestens eine durchgehende Ausnehmung (154a, 154b; 155) aufweist, durch welche mindestens in der Parkposition (162) ein Standfuß (172a, 172b) der Standfußeinrichtung (152) durchgetaucht ist.

2. Bodenreinigungsmaschine nach Anspruch 1, **dadurch gekennzeichnet, dass** die Standfußeinrichtung (152) mindestens einen ersten Standfuß (172a) und einen zu dem ersten Standfuß (172a) beabstandeten zweiten Standfuß (172b) mit mindestens einem der Folgenden aufweist:
- der erste Standfuß (172a) und der zweite Standfuß (172b) sind in einer Abstandsrichtung zueinander beabstandet, welche parallel zu einer Schwenkachse (22) einer Halteeinrichtung (18) zu dem Bodenkopf (12; 204) ist;
- der erste Standfuß (172a) und der zweite Standfuß (172b) sind in einer Abstandsrichtung zueinander beabstandet, welche parallel zu einer Rotationsachse (70) der mindestens einen Reinigungswalze (14) ist;
- die Tankeinrichtung (84) ist in einer Abnahmerichtung (94; 94') abnehmbar von dem Bodenkopf (12; 204) und der erste Standfuß (172a) und der zweite Standfuß (172b) sind in einer Abstandsrichtung beabstandet, welche quer zu der Abnahmerichtung (94; 94') ist.

3. Bodenreinigungsmaschine nach Anspruch 1 oder 2, **dadurch gekennzeichnet, dass** an dem Bodenkopf (12; 204) oder der Tankeinrichtung (84) ein Stützbereich (106) des Bodenkopfs (12; 204) für eine Unterlage (16) angeordnet oder gebildet ist, welcher beabstandet zu der mindestens einen Reinigungswalze (14) ist, wobei insbesondere der Stützbereich (106) an einem hinteren Ende (108) des Bodenkopfs (12; 204) oder der Tankeinrichtung (84) angeordnet ist, welches abgewandt zu der mindestens einen Reinigungswalze (14) ist, und insbesondere **gekennzeichnet durch** mindestens eines der Folgenden:
- der Stützbereich (106) weist mindestens ein Gleitelement oder mindestens ein Rollelement (110) auf;
- der mindestens eine Standfuß (172a, 172b) ist beabstandet zu dem Stützbereich (106) und ist insbesondere bezogen auf eine Längsachse (24) des Bodenkopfs (12; 204) zwischen der mindestens einen Reinigungswalze (14) und dem Stützbereich (106) angeordnet;
- in einem Reinigungsbetrieb ist der Bodenkopf (12; 204) über den Stützbereich (106) und die mindestens eine Reinigungswalze (14) an einer Unterlage (16) abgestützt;
- in der Parkposition (162) ist der Bodenkopf (12; 204) über den Stützbereich (106) und dem mindestens einen Standfuß (172a, 172b) an einer Unterlage (16) abgestützt, wobei die mindestens eine Reinigungswalze (14) von der Unterlage (16) abgehoben ist.

4. Bodenreinigungsmaschine nach einem der vorangehenden Ansprüche, **gekennzeichnet durch** eine Halteeinrichtung (18; 206) zum Führen der Bodenreinigungsmaschine, und insbesondere
**dadurch gekennzeichnet, dass** die Halteeinrichtung (18; 206) um eine Schwenkachse (22; 212) schwenkbar an den Bodenkopf (12; 204) angelenkt ist.

5. Bodenreinigungsmaschine nach einem der vorangehenden Ansprüche, **dadurch gekennzeichnet, dass** der Bodenkopf (12; 204) einen Halter (42; 226) aufweist, mit mindestens einem der Folgenden:
- an dem Halter (42; 226) ist die Tankeinrichtung (84) gehalten und insbesondere abnehmbar gehalten;
- die mindestens eine Reinigungswalze (14) ist an dem Halter (42; 226) gehalten;
- eine Antriebseinrichtung (50) für die mindestens eine Reinigungswalze (14) ist an dem Halter (42; 226) gehalten;
- eine Halteeinrichtung (18; 206) für einen Bediener ist schwenkbar an dem Halter (42; 226) gelagert;
- die Standfußeinrichtung (152) ist beweglich und insbesondere schwenkbar an dem Halter (42; 226) gelagert;
- der Halter (42; 226) liegt in einer Höhenrichtung (48; 246) des Bodenkopfes (12; 204) zwischen einer Schwenkachse (166) der Standfußeinrichtung (152) und der Tankeinrichtung (84);
- der Halter (42; 226) ist oder umfasst eine Halteplatte.

6. Bodenreinigungsmaschine nach einem der vorangehenden Ansprüche, **dadurch gekennzeichnet, dass** die Standfußeinrichtung (152) schwenkbar an dem Bodenkopf (12; 204) gelagert ist, und insbesondere mit mindestens einem der Folgenden:
- bezogen auf eine Höhenrichtung (48; 246) des Bodenkopfs (12; 204) von einer Unterseite (86) des Bodenkopfs (12; 204) weg, wobei in der Parkposition (162) die Unterseite (86) der Unterlage (16) zugewandt ist, ist ein Teil der Standfußeinrichtung (152) oberhalb der Tankeinrichtung (84) angeordnet;
- mit mindestens einem der Folgenden:
- eine Schwenkachse (166) der Standfußeinrichtung (152) ist parallel zu einer Schwenkachse (22; 212) einer Halteeinrichtung (18; 206) an dem Bodenkopf (12; 204);
- die Schwenkachse (166) der Standfußeinrichtung (152) und die Schwenkachse (22; 212) der Halteeinrichtung (18; 206) sind parallel beabstandet zueinander;
- die Schwenkachse (166) der Standfußeinrichtung (152) ist parallel zu einer Rotationsachse (70) der mindestens einen Reinigungswalze (14);
- die Schwenkachse (166) der Standfußeinrichtung (152) ist bezogen auf eine Längsachse (24) des Bodenkopfs (12; 204) zwischen der Schwenkachse (22; 212) der Halteeinrichtung (18; 206) und einem hinteren Ende (108) des Bodenkopfs (12; 204) positioniert;
- die Schwenkachse (166) der Standfußeinrichtung (152) liegt bezogen auf eine Höhenrichtung (48; 246) des Bodenkopfs (12; 204) von einer Unterseite (86) des Bodenkopfes (12; 204) weg, wobei in der Parkposition (162) die Unterseite (86) der Unterlage (16) zugewandt ist, niedriger als die Schwenkachse (22; 212) der Halteeinrichtung (18; 206);
- die Standfußeinrichtung (152) weist einen Bügel (168) auf, welcher schwenkbar an dem Bodenkopf (12; 204) angelenkt ist, mit mindestens einem der Folgenden:
- an dem Bügel (168) sitzen beabstandet mindestens ein erster Arm (170a) und ein zweiter Arm (170b);
- an dem ersten Arm (170a) ist mindestens ein erster Standfuß (172a) angeordnet;
- an dem zweiten Arm (170b) ist mindestens ein zweiter Standfuß (172b) angeordnet;
- der erste Arm (170a) und/oder der zweite Arm (170b) weisen in eine Richtung zu der mindestens einen Reinigungswalze (14);
- der Bügel (168) mit dem ersten Arm (170a) und dem zweiten Arm (170b) umgibt gabelförmig einen Bereich, an dem eine Antriebseinrichtung (50) für die mindestens eine Reinigungswalze (14) an dem Bodenkopf (12; 204) sitzt;
- der Bügel (168) und insbesondere auch der erste Arm (170a) und der zweite Arm (170b) sind in einer Höhenrichtung (48; 246) des Bodenkopfs (12; 204) oberhalb der Tankeinrichtung (84) positioniert;
- an dem Bügel (168) ist mindestens eine Lasche (176) angeordnet, auf welche insbesondere über eine Halteeinrichtung (18; 206) für einen Bediener einwirkbar ist, insbesondere mit mindestens einem der folgenden:
- die mindestens eine Lasche (176) ist zwischen dem ersten Arm (170a) und dem zweiten Arm (170b) angeordnet;
- die mindestens eine Lasche (176) ist beabstandet zu dem ersten Arm (170a) und/oder dem zweiten Arm (170b);
- die mindestens eine Lasche (176) weist von dem Bügel (168) weg in Richtung der mindestens einen Reinigungswalze (14);
- die mindestens eine Lasche (176) ist symmetrisch zu Querseiten (74, 76) des Bodenkopfs (12; 204) angeordnet;
- die mindestens eine Lasche (176) ist in einer Höhenrichtung (48) des Bodenkopfs (12; 204) oberhalb einer Antriebseinrichtung (50) für die mindestens eine Reinigungswalze (14) angeordnet;
- die mindestens eine Lasche (176) ist in einem Bereich eines Gelenks (20; 210) angeordnet, über welches eine Halteeinrichtung (18; 206) schwenkbar an den Bodenkopf (12; 204) angelenkt ist;
- das Gelenk (20; 210) für die Halteeinrichtung (18; 206) umfasst einen ersten Gelenkfuß (126) und einen zweiten Gelenkfuß (128), welcher beabstandet zu dem ersten Gelenkfuß (126) ist, wobei die mindestens eine Lasche (176) zwischen dem ersten Gelenkfuß (126) und dem zweiten Gelenkfuß (128) positioniert ist.

7. Bodenreinigungsmaschine nach Anspruch 6, **gekennzeichnet durch** mindestens eines der Folgenden:
- die Halteeinrichtung (18; 206) ist an mindestens einen Nocken (180; 260) gekoppelt, welcher in einem bestimmten Schwenkbereich der Halteeinrichtung (18; 206) auf die mindestens eine Lasche (176) einwirkt und über eine Schwenkbewegung der Halteeinrichtung (18; 206) eine Schwenkbewegung der Standfußeinrichtung (152) bewirkt;
- drehfest an der Halteeinrichtung (18; 206) sitzt mindestens eine Rippe (178; 258), welche von dem mindestens einen Nocken (180; 260) getrennt ist und in einem bestimmten Schwenkbereich der Halteeinrichtung (18; 206) auf den mindestens einen Nocken (180; 260) einwirkt und eine Bewegung des mindestens einen Nocken (180; 260) zur Einwirkung auf die mindestens eine Lasche (176) verursacht;
- die mindestens eine Rippe (178; 258) ist an einer Welle (130; 214) angeordnet, welche drehfest mit der Halteeinrichtung (18; 206) verbunden ist;
- der mindestens eine Nocken (180) ist drehbar an der Halteeinrichtung (18; 206) angeordnet und ist insbesondere drehbar an einer Welle (130; 214) der Halteeinrichtung angeordnet;
- eine Drehachse (184) des mindestens einen Nockens (180; 260) bezüglich der Halteeinrichtung (18; 206) und eine Schwenkachse (22; 212) der Halteeinrichtung (18; 206) bezüglich des Bodenkopfs (12; 204) fallen zusammen;
- die mindestens eine Rippe (178; 258) wirkt nur in einer einzigen Schwenkrichtung der Halteeinrichtung (18; 206) auf den mindestens einen Nocken (180; 260) ein.

8. Bodenreinigungsmaschine nach einem der vorangehenden Ansprüche, **gekennzeichnet durch** eine Federeinrichtung (194), deren Federkraft bestrebt ist, die Standfußeinrichtung (152) aus der Parkposition (162) in eine Nichtstützstellung zu bringen, und insbesondere
**dadurch gekennzeichnet, dass** die Federeinrichtung (194) als Zugfedereinrichtung ausgebildet ist, welche bestrebt ist, den mindestens einen Standfuß (170a, 170b) in einer Höhenrichtung (48; 246) des Bodenkopfs (12; 204) nach oben zu ziehen.

9. Bodenreinigungsmaschine nach einem der vorangehenden Ansprüche, **dadurch gekennzeichnet, dass** in der Parkposition (162) eine Halteeinrichtung (18; 206) für einen Bediener in einer fixierten Schwenkposition zu dem Bodenkopf (12; 204) ist, insbesondere mit mindestens einem der Folgenden:
- in der fixierten Schwenkposition ist die Halteeinrichtung (18; 206) kraftschlüssig und/oder formschlüssig bezüglich des Bodenkopfs (12; 204) fixiert;
- es ist eine Haltemagneteinrichtung (140; 242) zur Fixierung einer Schwenkstellung der Halteeinrichtung (18; 206) an dem Bodenkopf (12; 204) vorgesehen, insbesondere mit mindestens eines der Folgenden:
- die Haltemagneteinrichtung (140; 242) umfasst mindestens einen Haltemagneten (142; 238) und ein dem mindestens einen Haltemagneten (142; 238) zugeordnetes Gegenelement (144; 240);
- der mindestens eine Haltemagnet (238) ist in einem Gehäuse (228) des Bodenkopfs (204) angeordnet;
- das mindestens eine Gegenelement (240) ist in dem Gehäuse (228) des Bodenkopfs (204) angeordnet;
- der mindestens eine Haltemagnet (142; 238) ist drehfest mit der Halteeinrichtung (18; 206) verbunden und das zugeordnete mindestens eine Gegenelement (144; 240) ist bewegungsfest an dem Bodenkopf (12; 204) angeordnet, oder das mindestens eine Gegenelement (144; 240) ist drehfest mit der Halteeinrichtung (18; 206) verbunden und der zugeordnete mindestens eine Haltemagnet (142; 238) ist bewegungsfest an dem Bodenkopf (12; 204) angeordnet;
- das mindestens eine Gegenelement (240), wenn es bewegungsfest an dem Bodenkopf (204) sitzt, ist als Anschlag (252) für die Halteeinrichtung (206) und insbesondere für den zugeordneten mindestens einen Haltemagneten (238) ausgebildet, oder der mindestens eine Haltemagnet (238), wenn er bewegungsfest an dem Bodenkopf (204) sitzt, ist als Anschlag für die Halteeinrichtung (206) und insbesondere für das zugeordnete mindestens eine Gegenelement (240) ausgebildet;
- der mindestens eine Haltemagnet (238) oder das mindestens eine Gegenelement (240) sitzt an einem Kipphebel (236) der Halteeinrichtung (206), welcher in dem Gehäuse (228) des Bodenkopfs (204) über die Halteeinrichtung (206) schwenkbar angeordnet ist;
- das mindestens eine Gegenelement (144; 240) ist eine Metallplatte, welche mit dem zugeordneten mindestens einen Haltemagneten (142; 238) zusammenwirkt.

10. Bodenreinigungsmaschine nach einem der vorangehenden Ansprüche, **dadurch gekennzeichnet, dass** durch Schwenkung einer Halteeinrichtung (18; 206) für einen Bediener in eine fixierte Schwenkstellung zu dem Bodenkopf (12; 204) die Standfußeinrichtung (152) automatisch in die Parkposition (162) gebracht ist, und insbesondere bei auf einer Unterlage (16) aufgestützten Bodenkopf (12; 204) die mindestens eine Reinigungswalze (14) von der Unterlage (16) abgehoben wird.

11. Bodenreinigungsmaschine nach einem der vorangehenden Ansprüche, **dadurch gekennzeichnet, dass** die Halteeinrichtung (206) eine Drehbeweglichkeit zu dem Bodenkopf (204) aufweist, wobei eine Drehachse (218) mindestens näherungsweise parallel zu einer Längsachse (28) der Halteeinrichtung (206) ist, insbesondere mit mindestens einem der Folgenden:
- es ist eine Formschlusseinrichtung vorgesehen, welche eine Drehbarkeit der Halteeinrichtung (206) um die Drehachse (218) in einer Parkstellung (222) der Bodenreinigungsmaschine sperrt;
- an dem Bodenkopf (204) ist ein mit der Halteeinrichtung (206) bewegliches Schild (256) angeordnet, wobei an der Halteeinrichtung (206) ein erstes Formschlusselement (268) und an dem Schild (256) ein mit dem ersten Formschlusselement (268) kooperierendes zweites Formschlusselement (270) angeordnet ist, und wobei in der Parkstellung (222) das erste Formschlusselement (268) und das zweite Formschlusselement (270) in Formschlusseingriff bringbar sind;
- es ist ein Abstandshalter (272) vorgesehen, welcher außerhalb der Parkstellung (222) das Schild (256) so zu der Halteeinrichtung (206) positioniert, dass das erste Formschlusselement (268) und das zweite Formschlusselement (270) nicht in Formschlusseingriff stehen;
- der Abstandshalter (272) ist ein federgestützter Stift (274) oder umfasst einen federgestützten Stift (274);
- dem Schild (256) ist eine Bahnführung (264) zugeordnet, an welcher ein gekrümmter Teilbereich (266) des Schilds (256) geführt ist;
- außerhalb der Parkstellung (222) wirkt die Bahnführung (264) als Abstandshalter für das Schild (256) zu der Halteeinrichtung (206);
- die Bahnführung (264) ist an einem beweglichen Nocken (260) angeordnet;
- an dem Bodenkopf (204) ist ein Anschlag (278) für das Schild (256) angeordnet, welcher in der Parkstellung (222) auf das Schild (256) wirkt und eine Formschlussverbindung mit der Halteeinrichtung (206) bewirkt.

12. Bodenreinigungsmaschine nach einem der vorangehenden Ansprüche, **dadurch gekennzeichnet, dass** die Tankeinrichtung (84) eine Ausnehmung (92) aufweist, in welcher mindestens ein Teilbereich einer Antriebseinrichtung (50) für die mindestens eine Reinigungswalze (14) eingetaucht ist.

13. Bodenreinigungsmaschine nach einem der vorangehenden Ansprüche, **gekennzeichnet durch** mindestens eines der Folgenden:
- die mindestens eine Reinigungswalze (14) ist zweiteilig ausgebildet und es ist ein Mittenantrieb vorgesehen;
- es ist eine Tankeinrichtung (34) für Reinigungsflüssigkeit vorgesehen, welche in der Halteeinrichtung (18; 206) oder an dem Bodenkopf (12; 204) angeordnet ist, und insbesondere ist eine Zuführungseinrichtung (40) für Reinigungsflüssigkeit von der Tankeinrichtung (34) für Reinigungsflüssigkeit zu der mindestens einen Reinigungswalze (14) vorgesehen;
- es ist eine Abstreifeinrichtung (118) zum Abstreifen von Schmutzfluid von der mindestens einen Reinigungswalze (14) und Einkopplung in die Tankeinrichtung (84) vorgesehen;
- die mindestens eine Reinigungswalze (14) weist einen textilen Besatz (116) auf, und insbesondere ist ein Abstreifer (120) einer Abstreifeinrichtung (118) in den textilen Besatz (116) eingetaucht.

14. Bodenreinigungsmaschine nach einem der vorangehenden Ansprüche, **dadurch gekennzeichnet, dass** an dem Bodenkopf (12; 204) schwenkbar eine Halteeinrichtung (18; 206) für einen Bediener angelenkt ist, dass drehfest mit der Halteeinrichtung (18; 206) mindestens eine Rippe (178; 258) verbunden ist, dass mindestens ein Nocken (180; 260) vorgesehen ist, welcher zu der Halteeinrichtung (18; 206) drehbar ist und welcher getrennt von der mindestens einen Rippe (178; 258) ist, dass in einem bestimmten Schwenkpositionsbereich der Halteeinrichtung (18; 206) zu dem Bodenkopf (12; 204) die mindestens eine Rippe (178; 258) auf den mindestens einen Nocken (180; 260) einwirkt und eine Drehbewegung des mindestens einen Nocken (180; 260) bewirkt, und dass der mindestens eine Nocken (180; 260) an die Standfußeinrichtung (152) gekoppelt ist und in dem bestimmten Schwenkpositionsbereich der Halteeinrichtung (18; 206) zu dem Bodenkopf (12; 204) über den mindestens einen Nocken (180; 260) eine Bewegung der Standfußeinrichtung (152) betätigbar ist und die Standfußeinrichtung (152) in die Parkposition (162) bringbar ist.

15. Bodenreinigungsmaschine nach einem der vorangehenden Ansprüche, **dadurch gekennzeichnet, dass** der Bodenkopf (12; 204) eine erste Querseite (74) und eine zweite Querseite (76) aufweist, wobei insbesondere die mindestens eine Reinigungswalze (14) sich mindestens näherungsweise bis zu der ersten Querseite (74) und/oder bis zu der zweiten Querseite (76) erstreckt, und dass der mindestens eine Standfuß (172a, 172b) bezüglich der ersten Querseite (74) und der zweiten Querseite (76) zurückgesetzt ist.

## Claims

1. A floor cleaning machine, comprising a floor head (12; 204), at least one cleaning roller (14) which is arranged on the floor head (12; 204), a tank means (84) which is arranged on the floor head (12; 204), and a movable standing foot means (152) which is arranged on the floor head (12; 204), wherein in a parking position (162) of the floor cleaning machine the floor head (12; 204) is supported on an undersurface (16) by the standing foot means (152) in such a way that the at least one cleaning roller (14) is spaced apart from the undersurface (16), **characterised in that** the tank means (84) has at least one continuous cutout (154a, 154b; 155) through which, at least in the parking position (162), a standing foot (172a, 172b) of the standing foot means (152) is inserted.

2. A floor cleaning machine according to claim 1, **characterised in that** the standing foot means (152) has at least a first standing foot (172a) and a second standing foot (172b) spaced apart from the first standing foot (172a), with at least one of the following:
- the first standing foot (172a) and the second standing foot (172b) are spaced apart from each other in a spacing direction which is parallel to a pivot axis (22) of a holding means (18) in relation to the floor head (12; 204);
- the first standing foot (172a) and the second standing foot (172b) are spaced apart from each other in a spacing direction which is parallel to an axis of rotation (70) of the at least one cleaning roller (14);
- the tank means (84) is removable from the floor head (12; 204) in a removal direction (94; 94'), and the first standing foot (172a) and the second standing foot (172b) are spaced apart in a spacing direction which is transverse to the removal direction (94; 94').

3. A floor cleaning machine according to claim 1 or 2, **characterised in that** a supporting region (106) of the floor head (12; 204) for an undersurface (16) is arranged or formed on the floor head (12; 204) or the tank means (84), which supporting region is spaced apart from the at least one cleaning roller (14), with in particular the supporting region (106) being arranged on a rear end (108) of the floor head (12; 204) or of the tank means (84) which is facing away from the at least one cleaning roller (14), and in particular **characterised by** at least one of the following:
- the supporting region (106) has at least one sliding element or at least one rolling element (110);
- the at least one standing foot (172a, 172b) is spaced apart from the supporting region (106) and, in particular relative to a longitudinal axis (24) of the floor head (12; 204), is arranged between the at least one cleaning roller (14) and the supporting region (106);
- in cleaning operation, the floor head (12; 204) is supported on an undersurface (16) by way of the supporting region (106) and the at least one cleaning roller (14);
- in the parking position (162), the floor head (12; 204) is supported on an undersurface (16) by way of the supporting region (106) and the at least one standing foot (172a, 172b), the at least one cleaning roller (14) being lifted away from the undersurface (16).

4. A floor cleaning machine according to one of the preceding claims, **characterised by** a holding means (18; 206) for guiding the floor cleaning machine, and in particular
**characterised in that** the holding means (18; 206) is articulated on the floor head (12; 204) pivotably about a pivot axis (22; 212).

5. A floor cleaning machine according to one of the preceding claims, **characterised in that** the floor head (12; 204) has a holder (42; 226), with at least one of the following:
- the tank means (84) is held, and in particular removably held, on the holder (42; 226);
- the at least one cleaning roller (14) is held on the holder (42; 226);
- a drive means (50) for the at least one cleaning roller (14) is held on the holder (42; 226);
- a holding means (18; 206) for an operator is mounted pivotably on the holder (42; 226);
- the standing foot means (152) is mounted movably, and in particular pivotably, on the holder (42; 226);
- the holder (42; 226) lies in a vertical direction (48; 246) of the floor head (12; 204) between a pivot axis (166) of the standing foot means (152) and the tank means (84);
- the holder (42; 226) is or comprises a holding plate.

6. A floor cleaning machine according to one of the preceding claims, **characterised in that** the standing foot means (152) is mounted pivotably on the floor head (12; 204), and in particular with at least one of the following:
- relative to a vertical direction (48; 246) of the floor head (12; 204) away from an underside (86) of the floor head (12; 204), with the underside (86) facing the undersurface (16) in the parking position (162), a part of the standing foot means (152) is arranged above the tank means (84);
- with at least one of the following:
- a pivot axis (166) of the standing foot means (152) is parallel to a pivot axis (22; 212) of a holding means (18; 206) on the floor head (12; 204);
- the pivot axis (166) of the standing foot means (152) and the pivot axis (22; 212) of the holding means (18; 206) are spaced apart parallel to each other;
- the pivot axis (166) of the standing foot means (152) is parallel to an axis of rotation (70) of the at least one cleaning roller (14);
- the pivot axis (166) of the standing foot means (152), relative to a longitudinal axis (24) of the floor head (12; 204), is positioned between the pivot axis (22; 212) of the holding means (18; 206) and a rear end (108) of the floor head (12; 204);
- the pivot axis (166) of the standing foot means (152), relative to a vertical direction (48; 246) of the floor head (12; 204), away from an underside (86) of the floor head (12; 204), with the underside (86) facing the undersurface (16) in the parking position (162), lies lower than the pivot axis (22; 212) of the holding means (18; 206);
- the standing foot means (152) has a bracket (168) which is articulated pivotably on the floor head (12; 204), with at least one of the following:
- at least a first arm (170a) and a second arm (170b) are located spaced apart on the bracket (168);
- at least a first standing foot (172a) is arranged on the first arm (170a);
- at least a second standing foot (172b) is arranged on the second arm (170b);
- the first arm (170a) and/or the second arm (170b) point(s) in a direction towards the at least one cleaning roller (14);
- the bracket (168) with the first arm (170a) and with the second arm (170b) surrounds in a fork-like manner a region on which a drive means (50) for the at least one cleaning roller (14) is located on the floor head (12; 204);
- the bracket (168) and in particular also the first arm (170a) and the second arm (170b) are positioned above the tank means (84) in a vertical direction (48; 246) of the floor head (12; 204);
- on the bracket (168) is arranged at least one tab (176), on which, in particular by way of a holding means (18; 206) for an operator, it is possible to act, in particular with at least one of the following:
- the at least one tab (176) is arranged between the first arm (170a) and the second arm (170b);
- the at least one tab (176) is spaced apart from the first arm (170a) and/or the second arm (170b);
- the at least one tab (176) points away from the bracket (168) in the direction of the at least one cleaning roller (14);
- the at least one tab (176) is arranged symmetrically to transverse sides (74, 76) of the floor head (12; 204);
- the at least one tab (176) is arranged in a vertical direction (48) of the floor head (12; 204) above a drive means (50) for the at least one cleaning roller (14);
- the at least one tab (176) is arranged in a region of an articulation (20; 210) by way of which a holding means (18; 206) is articulated pivotably on the floor head (12; 204);
- the articulation (20; 210) for the holding means (18; 206) comprises a first articulated foot (126) and a second articulated foot (128) which is spaced apart from the first articulated foot (126), the at least one tab (176) being positioned between the first articulated foot (126) and the second articulated foot (128).

7. A floor cleaning machine according to claim 6, **characterised by** at least one of the following:
- the holding means (18; 206) is coupled to at least one cam (180; 260) which in a particular pivoting range of the holding means (18; 206) acts on the at least one tab (176) and by way of a pivoting movement of the holding means (18; 206) brings about a pivoting movement of the standing foot means (152);
- non-rotatably on the holding means (18; 206) is located at least one rib (178; 258), which is separate from the at least one cam (180; 260) and in a particular pivoting range of the holding means (18; 206) acts on the at least one cam (180; 260) and causes a movement of the at least one cam (180; 260) for acting on the at least one tab (176);
- the at least one rib (178; 258) is arranged on a shaft (130; 214) which is connected non-rotatably to the holding means (18; 206);
- the at least one cam (180) is arranged rotatably on the holding means (18; 206) and is in particular arranged rotatably on a shaft (130; 214) of the holding means;
- an axis of rotation (184) of the at least one cam (180; 260) with respect to the holding means (18; 206) and a pivot axis (22; 212) of the holding means (18; 206) with respect to the floor head (12; 204) coincide;
- the at least one rib (178; 258) acts on the at least one cam (180; 260) only in a single pivoting direction of the holding means (18; 206).

8. A floor cleaning machine according to one of the preceding claims,
**characterised by** a spring means (194), the spring force of which attempts to bring the standing foot means (152) out of the parking position (162) into a non-supporting position, and in particular
**characterised in that** the spring means (194) is formed as a tension spring means which attempts to pull the at least one standing foot (170a, 170b) upwards in a vertical direction (48; 246) of the floor head (12; 204).

9. A floor cleaning machine according to one of the preceding claims,
**characterised in that** in the parking position (162) a holding means (18; 206) for an operator is in a fixed pivoting position in relation to the floor head (12; 204), in particular with at least one of the following:
- in the fixed pivoting position, the holding means (18; 206) is fixed in a force fit and/or in a form fit with respect to the floor head (12; 204);
- a holding magnet means (140; 242) for fixing a pivot position of the holding means (18; 206) is provided on the floor head (12; 204), in particular with at least one of the following:
- the holding magnet means (140; 242) comprises at least one holding magnet (142; 238) and a counter-element (144; 240) associated with the at least one holding magnet (142; 238);
- the at least one holding magnet (238) is arranged in a housing (228) of the floor head (204);
- the at least one counter-element (240) is arranged in the housing (228) of the floor head (204);
- the at least one holding magnet (142; 238) is connected non-rotatably to the holding means (18; 206) and the associated at least one counter-element (144; 240) is arranged immovably on the floor head (12; 204), or the at least one counter-element (144; 240) is connected non-rotatably to the holding means (18; 206) and the associated at least one holding magnet (142; 238) is arranged immovably on the floor head (12; 204);
- the at least one counter-element (240), if located immovably on the floor head (204), is formed as a stop (252) for the holding means (206) and in particular for the associated at least one holding magnet (238), or the at least one holding magnet (238), if located immovably on the floor head (204), is formed as a stop for the holding means (206) and in particular for the associated at least one counter-element (240);
- the at least one holding magnet (238) or the at least one counter-element (240) is located on a tilting lever (236) of the holding means (206) which is arranged pivotably in the housing (228) of the floor head (204) by way of the holding means (206);
- the at least one counter-element (144; 240) is a metal plate which cooperates with the associated at least one holding magnet (142; 238).

10. A floor cleaning machine according to one of the preceding claims,
**characterised in that** by pivoting a holding means (18; 206) for an operator into a fixed pivot position in relation to the floor head (12; 204) the standing foot means (152) is automatically brought into the parking position (162), and in particular when the floor head (12; 204) is supported on an undersurface (16) the at least one cleaning roller (14) is lifted off from the undersurface (16).

11. A floor cleaning machine according to one of the preceding claims,
**characterised in that** the holding means (206) has rotational mobility relative to the floor head (204), with an axis of rotation (218) being at least approximately parallel to a longitudinal axis (28) of the holding means (206), in particular with at least one of the following:
- a form-fitting means is provided which blocks the ability of the holding means (206) to rotate about the axis of rotation (218) in a parking position (222) of the floor cleaning machine;
- on the floor head (204) there is arranged a shield (256) which is movable with the holding means (206), with a first form-fitting element (268) being arranged on the holding means (206) and a second form-fitting element (270) which cooperates with the first form-fitting element (268) being arranged on the shield (256), and in the parking position (222) the first form-fitting element (268) and the second form-fitting element (270) being able to be brought into form-fitting engagement;
- a spacer (272) is provided which outside the parking position (222) positions the shield (256) in relation to the holding means (206) in such a way that the first form-fitting element (268) and the second form-fitting element (270) are not in form-fitting engagement;
- the spacer (272) is a spring-assisted pin (274) or comprises a spring-assisted pin (274);
- associated with the shield (256) is a track guide (264) on which a curved partial region (266) of the shield (256) is guided;
- outside the parking position (222), the track guide (264) acts as a spacer for the shield (256) in relation to the holding means (206);
- the track guide (264) is arranged on a movable cam (260);
- on the floor head (204) there is arranged a stop (278) for the shield (256), which stop in the parking position (222) acts on the shield (256) and brings about a form-fitting connection with the holding means (206).

12. A floor cleaning machine according to one of the preceding claims,
**characterised in that** the tank means (84) has a cutout (92) into which at least a partial region of a drive means (50) for the at least one cleaning roller (14) is inserted.

13. A floor cleaning machine according to one of the preceding claims,
**characterised by** at least one of the following:
- the at least one cleaning roller (14) is formed in two parts and a central drive is provided;
- a tank means (34) for cleaning liquid is provided which is arranged in the holding means (18; 206) or on the floor head (12; 204), and in particular a means (40) for supplying cleaning liquid from the tank means (34) for cleaning liquid to the at least one cleaning roller (14) is provided;
- a stripper means (118) for stripping dirty fluid from the at least one cleaning roller (14) and for coupling into the tank means (84) is provided;
- the at least one cleaning roller (14) has a textile trim (116), and in particular a stripper (120) of a stripper means (118) is dipped into the textile trim (116).

14. A floor cleaning machine according to one of the preceding claims,
**characterised in that** a holding means (18; 206) for an operator is pivotably articulated on the floor head (12; 204), **in that** at least one rib (178; 258) is connected non-rotatably to the holding means (18; 206), **in that** at least one cam (180; 260) is provided which is rotatable in relation to the holding means (18; 206) and is separate from the at least one rib (178; 258), **in that** the at least one rib (178; 258) acts on the at least one cam (180; 260) in a particular pivoting position region of the holding means (18; 206) in relation to the floor head (12; 204) and brings about a rotary movement of the at least one cam (180; 260), and **in that** the at least one cam (180; 260) is coupled to the standing foot means (152) and a movement of the standing foot means (152) can be activated in the particular pivoting position region of the holding means (18; 206) in relation to the floor head (12; 204) by way of the at least one cam (180; 260) and the standing foot means (152) can be brought into the parking position (162).

15. A floor cleaning machine according to one of the preceding claims,
**characterised in that** the floor head (12; 204) has a first transverse side (74) and a second transverse side (76), with in particular the at least one cleaning roller (14) extending at least approximately up to the first transverse side (74) and/or up to the second transverse side (76), and **in that** the at least one standing foot (172a, 172b) is set back with respect to the first transverse side (74) and the second transverse side (76).

## Revendications

1. Machine de nettoyage de sols comprenant une tête inférieure (12 ; 204), au moins un rouleau de nettoyage (14) qui est agencé sur la tête inférieure (12 ; 204), un dispositif réservoir (84) qui est agencé au niveau de la tête inférieure (12 ; 204), et un dispositif formant pied mobile (152) qui est agencé au niveau de la tête inférieure (12 ; 204), dans lequel la tête inférieure (12 ; 204) est supportée, dans une position de rangement (162) de la machine de nettoyage de sols, au niveau d'une embase (16) par le dispositif formant pied (152), de telle sorte que le au moins un rouleau de nettoyage (14) est espacé de l'embase (16), **caractérisée en ce que** le dispositif réservoir (84) présente au moins un évidement (154a, 154b ; 155) continu à travers lequel, au moins dans la position de rangement (162), un pied de support (172a, 172b) du dispositif formant pied (152) pénètre.

2. Machine de nettoyage de sols selon la revendication 1, **caractérisée en ce que** le dispositif formant pied (152) présente au moins un premier pied de support (172a) et un second pied de support (172b) espacé du premier pied de support (172a), avec au moins l'un des points suivants :
- le premier pied de support (172a) et le second pied de support (172b) sont espacés l'un de l'autre dans une direction d'écartement qui est parallèle à un axe de pivotement (22) d'un dispositif de retenue (18) par rapport à la tête inférieure (12 ; 204) ;
- le premier pied de support (172a) et le second pied de support (172b) sont espacés l'un de l'autre dans une direction d'écartement qui est parallèle à un axe de rotation (70) du au moins un rouleau de nettoyage (14) ;
- le dispositif réservoir (84) peut être détaché de la tête inférieure (12 ; 204) dans une direction de détachement (94 ; 94') et le premier pied de support (172a) et le second pied de support (172b) sont espacés dans une direction d'écartement transversale à la direction de détachement (94 ; 94').

3. Machine de nettoyage de sols selon la revendication 1 ou 2, **caractérisée en ce qu'**une zone d'appui (106) de la tête inférieure (12 ; 204) pour une embase (16) est agencée ou formée au niveau de la tête inférieure (12 ; 204) ou du dispositif réservoir (84), qui est espacée du au moins un rouleau de nettoyage (14), dans laquelle en particulier la zone d'appui (106) est agencée au niveau d'une extrémité arrière (108) de la tête inférieure (12 ; 204) ou du dispositif réservoir (84), qui est opposée au au moins un rouleau de nettoyage (14), et en particulier **caractérisée par** au moins l'un des points suivants :
- la zone d'appui (106) présente au moins un élément de glissement ou au moins un élément de roulement (110) ;
- le au moins un pied de support (172a, 172b) est espacé de la zone d'appui (106) et est agencé entre le au moins un rouleau de nettoyage (14) et la zone d'appui (106), en particulier par rapport à un axe longitudinal (24) de la tête inférieure (12 ; 204) ;
- lors d'une opération de nettoyage, la tête inférieure (12 ; 204) s'appuie sur d'une embase (16) par l'intermédiaire de la zone d'appui (106) et du au moins un rouleau de nettoyage (14) ;
- dans la position de rangement (162), la tête inférieure (12 ; 204) s'appuie sur d'une embase (16) par l'intermédiaire de la zone d'appui (106) et du au moins un pied de support (172a, 172b), dans laquelle le au moins un rouleau de nettoyage (14) est soulevé à partir de l'embase (16).

4. Machine de nettoyage de sols selon l'une quelconque des revendications précédentes, **caractérisée par** un dispositif de retenue (18 ; 206) pour guider la machine de nettoyage de sols, et en particulier **caractérisée en ce que** le dispositif de retenue (18 ; 206) est articulé de manière pivotante au niveau de la tête inférieure (12 ; 204) autour d'un axe de pivotement (22 ; 212).

5. Machine de nettoyage de sols selon l'une quelconque des revendications précédentes, **caractérisée en ce que** la tête inférieure (12 ; 204) présente un élément de retenue (42 ; 226), avec au moins l'un des points suivants :
- le dispositif réservoir (84) est retenu sur l'élément de retenue (42 ; 226) et en particulier retenu de manière détachable ;
- le au moins un rouleau de nettoyage (14) est retenu au niveau de l'élément de retenue (42 ; 226) ;
- un dispositif d'entraînement (50) pour le au moins un rouleau de nettoyage (14) est retenu au niveau du support (42 ; 226) ;
- un dispositif de retenue (18 ; 206) pour un opérateur est monté de manière pivotante au niveau de l'élément de retenue (42 ; 226) ;
- le dispositif formant pied (152) est monté de manière mobile et en particulier de manière pivotante sur l'élément de retenue (42 ; 226) ;
- l'élément de retenue (42 ; 226) est situé dans une direction de hauteur (48 ; 246) de la tête inférieure (12 ; 204) entre un axe de pivotement (166) du dispositif formant pied (152) et le réservoir (84) ;
- l'élément de retenue (42 ; 226) est ou comprend une plaque de retenue.

6. Machine de nettoyage de sols selon l'une quelconque des revendications précédentes, **caractérisée en ce que** le dispositif formant pied (152) est monté de manière pivotante au niveau de la tête inférieure (12 ; 204), et en particulier avec au moins l'un des points suivants :
- par rapport à une direction de hauteur (48 ; 246) de la tête inférieure (12 ; 204), en s'éloignant d'une face inférieure (86) de la tête inférieure (12 ; 204), dans laquelle dans la position de rangement (162), la face inférieure (86) est orientée vers l'embase (16), et une partie du dispositif formant pied (152) est agencée au-dessus du dispositif réservoir (84) ;
- avec au moins l'un des points suivants :
- un axe de pivotement (166) du dispositif formant pied (152) est parallèle à un axe de pivotement (22 ; 212) d'un dispositif de retenue (18 ; 206) au niveau de la tête inférieure (12 ; 204) ;
- l'axe de pivotement (166) du dispositif formant pied (152) et l'axe de pivotement (22 ; 212) du dispositif de retenue (18 ; 206) sont parallèles et espacés l'un de l'autre ;
- l'axe de pivotement (166) du dispositif formant pied (152) est parallèle à un axe de rotation (70) du au moins un rouleau de nettoyage (14) ;
- l'axe de pivotement (166) du dispositif formant pied (152) est positionné par rapport à un axe longitudinal (24) de la tête inférieure (12 ; 204) entre l'axe de pivotement (22 ; 212) du dispositif de retenue (18 ; 206) et une extrémité arrière (108) de la tête inférieure (12 ; 204) ;
- l'axe de pivotement (166) du dispositif formant pied (152) est éloigné d'une face inférieure (86) de la tête inférieure (12 ; 204) par rapport à une direction de hauteur (48 ; 246) de la tête inférieure (12 ; 204), dans laquelle la face inférieure (86) de l'embase (16) est orientée dans la position de rangement (162), plus basse que l'axe de pivotement (22 ; 212) du dispositif de retenue (18 ; 206) ;
- le dispositif formant pied (152) présente un étrier (168) qui est articulé de manière pivotante au niveau de la tête inférieure (12 ; 204), avec au moins l'un des points suivants :
- au moins un premier bras (170a) et un second bras (170b) sont placés à distance au niveau de l'étrier (168) ;
- au moins un premier pied de support (172a) est agencé au niveau du premier bras (170a) ;
- au moins un second pied de support (172b) est agencé au niveau du second bras (170b) ;
- le premier bras (170a) et/ou le second bras (170b) sont orientés dans une direction vers le au moins un rouleau de nettoyage (14) ;
- l'étrier (168), avec le premier bras (170a) et le second bras (170b), entoure à la manière d'une fourche une zone au niveau de laquelle un dispositif d'entraînement (50) pour le au moins un rouleau de nettoyage (14) repose sur la tête inférieure (12 ; 204) ;
- l'étrier (168), et en particulier aussi le premier bras (170a) et le second bras (170b), sont positionnés dans une direction de hauteur (48 ; 246) de la tête inférieure (12 ; 204) au-dessus du dispositif réservoir (84) ;
- au moins une languette (176) est agencée au niveau de l'étrier (168), sur laquelle peut agir en particulier un dispositif de retenue (18 ; 206) pour un opérateur, en particulier avec au moins l'un des points suivants :
- la au moins une languette (176) est agencée entre le premier bras (170a) et le second bras (170b) ;
- la au moins une languette (176) est espacée du premier bras (170a) et/ou du second bras (170b) ;
- la au moins une languette (176) s'écarte de l'étrier (168) en direction du au moins un rouleau de nettoyage (14) ;
- la au moins une languette (176) est agencée symétriquement par rapport aux côtés transversaux (74, 76) de la tête inférieure (12 ; 204) ;
- la au moins une languette (176) est agencée dans une direction de hauteur (48) de la tête inférieure (12 ; 204) au-dessus d'un dispositif d'entraînement (50) pour le au moins un rouleau de nettoyage (14) ;
- la au moins une languette (176) est agencée dans une zone d'une articulation (20 ; 210) par l'intermédiaire de laquelle un dispositif de retenue (18 ; 206) est articulé de manière pivotante au niveau de la tête inférieure (12 ; 204) ;
- l'articulation (20 ; 210) pour le dispositif de retenue (18 ; 206) comprend un premier pied d'articulation (126) et un second pied d'articulation (128) qui est espacé du premier pied d'articulation (126), dans laquelle la au moins une languette (176) est positionnée entre le premier pied d'articulation (126) et le second pied d'articulation (128).

7. Machine de nettoyage de sols selon la revendication 6, **caractérisée par** au moins un des points suivants :
- le dispositif de retenue (18 ; 206) est couplé à au moins une came (180 ; 260) qui agit sur au moins une languette (176) dans une zone de pivotement déterminée du dispositif de retenue (18 ; 206) et provoque un mouvement de pivotement du dispositif formant pied (152) par un mouvement de pivotement du dispositif de retenue (18 ; 206) ;
- au moins une nervure (178 ; 258) est placée solidaire en rotation au niveau du dispositif de retenue (18; 206), qui est séparée de la au moins une came (180 ; 260) et qui agit sur la au moins une came (180 ; 260) dans une zone de pivotement déterminée du dispositif de retenue (18 ; 206) et provoque un déplacement de la au moins une came (180 ; 260) pour agir sur la au moins une languette (176) ;
- la au moins une nervure (178 ; 258) est agencée au niveau d'un arbre (130 ; 214) qui est solidaire en rotation du dispositif de retenue (18 ; 206) ;
- la au moins une came (180) est agencée de manière rotative au niveau du dispositif de retenue (18 ; 206) et est en particulier agencée de manière rotative au niveau d'un arbre (130 ; 214) du dispositif de retenue ;
- un axe de rotation (184) de la au moins une came (180 ; 260) par rapport au dispositif de retenue (18 ; 206) et un axe de pivotement (22 ; 212) du dispositif de retenue (18 ; 206) coïncident par rapport à la tête inférieure (12 ; 204) ;
- la au moins une nervure (178 ; 258) agit sur la au moins une came (180 ; 260) uniquement dans une seule direction de pivotement du dispositif de retenue (18 ; 206).

8. Machine de nettoyage de sols selon l'une quelconque des revendications précédentes, **caractérisée par** un dispositif à ressort (194) dont la force de ressort s'efforce de déplacer le dispositif formant pied de support (152) hors de la position de rangement (162) jusque dans une position de non support, et en particulier
**caractérisée en ce que** le dispositif à ressort (194) est réalisé sous la forme d'un dispositif à ressort de traction qui s'efforce de tirer vers le haut le au moins un pied (170a, 170b) dans une direction de hauteur (48 ; 246) de la tête inférieure (12 ; 204).

9. Machine de nettoyage de sols selon l'une quelconque des revendications précédentes, **caractérisée en ce que** dans la position de rangement (162) il y a un dispositif de retenue (18 ; 206) pour un opérateur dans une position de pivotement fixe par rapport à la tête inférieure (12 ; 204), en particulier avec au moins l'un des éléments suivants :
- dans la position de pivotement fixe, le dispositif de retenue (18 ; 206) est fixé par complémentarité de formes de forces et/ou de formes par rapport à la tête inférieure (12 ; 204) ;
- un dispositif magnétique de retenue (140 ; 242) est prévu pour fixer une position de pivotement du dispositif de retenue (18 ; 206) au niveau de la tête inférieure (12 ; 204), en particulier avec au moins l'un des points suivants :
- le dispositif magnétique de retenue (140 ; 242) comprend au moins un aimant de retenue (142 ; 238) et un élément homologue (144 ; 240) associé au au moins un aimant de retenue (142 ; 238) ;
- le au moins un aimant de retenue (238) est agencé dans un boîtier (228) de la tête inférieure (204) ;
- le au moins un élément homologue (240) est agencé dans le boîtier (228) de la tête inférieure (204) ;
- le au moins un aimant de retenue (142 ; 238) est relié solidaire en rotation au dispositif de retenue (18 ; 206) et le au moins un élément homologue associé (144 ; 240) est agencé solidairement en déplacement au niveau de la tête inférieure (12 ; 204), ou le au moins un élément homologue (144 ; 240) est relié solidaire en rotation au dispositif de retenue (18 ; 206) et l'au moins un aimant de retenue associé (142 ; 238) est agencé solidairement en déplacement au niveau de la tête inférieure (12 ; 204) ;
- le au moins un élément homologue (240), lorsqu'il est fixé solidaire en déplacement au niveau de la tête inférieure (204), est réalisé sous la forme d'une butée (252) pour le dispositif de retenue (206) et en particulier pour le au moins un aimant de retenue associé (238), ou le au moins un aimant de retenue (238), lorsqu'il est fixé solidaire en déplacement au niveau de la tête inférieure (204), est réalisé sous la forme d'une butée pour le dispositif de retenue (206) et en particulier pour le au moins un élément homologue associé (240) ;
- le au moins un aimant de retenue (238) ou le au moins un élément homologue (240) est placé au niveau d'un levier basculant (236) du dispositif de retenue (206), qui est agencé de manière pivotante dans le boîtier (228) de la tête inférieure (204) par l'intermédiaire du dispositif de retenue (206) ;
- le au moins un élément homologue (144 ; 240) est une plaque métallique qui coopère avec le au moins un aimant de retenue associé (142 ; 238).

10. Machine de nettoyage de sols selon l'une quelconque des revendications précédentes, **caractérisée en ce que**, par pivotement d'un dispositif de retenue (18 ; 206) pour un opérateur dans une position de pivotement fixe par rapport à la tête inférieure (12 ; 204), le dispositif formant pied (152) est automatiquement amené dans la position de rangement (162), et en particulier lorsque la tête inférieure (12 ; 204) s'appuie sur une embase (16), le au moins un rouleau de nettoyage (14) est soulevé à partir de l'embase (16) .

11. Machine de nettoyage de sols selon l'une quelconque des revendications précédentes, **caractérisée en ce que** le dispositif de retenue (206) présente une mobilité en rotation par rapport à la tête inférieure (204), dans laquelle un axe de rotation (218) est au moins approximativement parallèle à un axe longitudinal (28) du dispositif de retenue (206), en particulier avec au moins l'un des points suivants :
- un dispositif de complémentarité de formes est prévu, qui bloque une possibilité de rotation du dispositif de retenue (206) autour de l'axe de rotation (218) dans une position de rangement (222) de la machine de nettoyage de sols ;
- un bouclier (256) mobile avec le dispositif de retenue (206) est agencé au niveau de la tête inférieure (204), dans laquelle un premier élément de complémentarité de formes (268) est agencé sur le dispositif de retenue (206) et un second élément de complémentarité de formes (270) coopérant avec le premier élément de complémentarité de formes (268) est agencé sur la plaque (256), et dans laquelle dans la position de rangement (222), le premier élément de complémentarité de formes (268) et le second élément de complémentarité de formes (270) peuvent être amenés en prise de complémentarité de formes ;
- un écarteur (272) est prévu, lequel positionne le bouclier (256) par rapport au dispositif de retenue (206) en dehors de la position de rangement (222) de telle sorte que le premier élément de complémentarité de formes (268) et le second élément de complémentarité de formes (270) ne soient pas en prise de complémentarité de formes ;
- l'écarteur (272) est une goupille à ressort (274) ou comprend une goupille à ressort (274) ;
- le bouclier (256) est associé à un guide de bande (264) au niveau duquel est guidée une zone partielle incurvée (266) du bouclier (256) ;
- en dehors de la position de rangement (222), le guide de bande (264) sert d'écarteur pour le bouclier (256) par rapport au dispositif de retenue (206) ;
- le guide de bande (264) est agencé sur une came mobile (260) ;
- au niveau de la tête inférieure (204) est agencée une butée (278) pour le bouclier (256), qui agit sur le bouclier (256) dans la position de rangement (222) et provoque une liaison par complémentarité de formes avec le dispositif de retenue (206).

12. Machine de nettoyage de sols selon l'une quelconque des revendications précédentes, **caractérisée en ce que** le dispositif réservoir (84) présente un évidement (92) dans lequel au moins une zone partielle d'un dispositif d'entraînement (50) pour le au moins un rouleau de nettoyage (14) est intégrée.

13. Machine de nettoyage de sols selon l'une quelconque des revendications précédentes, **caractérisée par** au moins l'un des points suivants :
- le au moins un rouleau de nettoyage (14) est réalisé en deux parties et un entraînement central est prévu ;
- un dispositif réservoir (34) pour du liquide de nettoyage est prévu, qui est agencé dans le dispositif de retenue (18 ; 206) ou au niveau de la tête inférieure (12 ; 204), et en particulier un dispositif d'alimentation (40) de liquide de nettoyage est prévu, à partir du réservoir (34) pour du liquide de nettoyage jusqu'au au au moins un rouleau de nettoyage (14) ;
- un dispositif de raclage (118) est prévu, pour racler le fluide sale à partir du au moins un rouleau de nettoyage (14) et l'introduire dans le réservoir (84) ;
- le au moins un rouleau de nettoyage (14) présente une garniture textile (116), et en particulier un racloir (120) d'un dispositif de raclage (118) est intégré dans la garniture textile (116).

14. Machine de nettoyage de sols selon l'une quelconque des revendications précédentes, **caractérisée en ce qu'**un dispositif de retenue (18 ; 206) pour un opérateur est articulé de manière pivotante au niveau de la tête inférieure (12 ; 204), **en ce qu'**au moins une nervure (178 ; 258) est reliée solidaire en rotation au dispositif de retenue (18 ; 206), **en ce qu'**au moins une came (180 ; 260) est prévue qui peut tourner par rapport au dispositif de retenue (18 ; 206) et qui est séparée de la au moins une nervure (178 ; 258), **en ce que** dans une zone de position de pivotement déterminée du dispositif de retenue (18 ; 206) par rapport à la tête inférieure (12 ; 204), la au moins une nervure (178 ; 258) agissant sur la au moins une came (180 ; 260) et provoquant un déplacement de rotation de la au moins une came (180 ; 260), et **en ce que** la au moins une came (180 ; 260) est couplée au dispositif formant pied (152) et peut être actionnée dans la zone de position de pivotement déterminée du dispositif de retenue (18 ; 206) par rapport à la tête inférieure (12 ; 204) via la au moins une came (180 ; 260) et **en ce que** le dispositif formant (152) peut être actionné dans la position de rangement (162).

15. Machine de nettoyage de sols selon l'une quelconque des revendications précédentes, **caractérisée en ce que** la tête inférieure (12 ; 204) présente un premier côté transversal (74) et un second côté transversal (76), dans laquelle en particulier le au moins un rouleau de nettoyage (14) s'étend au moins approximativement jusqu'au premier côté transversal (74) et/ou jusqu'au second côté transversal (76), et **en ce que** le au moins un pied de support (172a, 172b) est en retrait par rapport au premier côté transversal (74) et au second côté transversal (76).
